# EUROPÄISCHE PATENTANMELDUNG

(11) **EP 4 621 345 A1**
(43) Veröffentlichungstag der Anmeldung: **24.09.2025**
(21) Anmeldenummer: 24165578.6
(22) Anmeldetag: 22.03.2024
(51) Int. Cl.: F41H 5/013, E04H 9/06, F41H 5/24

(54) **SICHERHEITSWANDMODUL, SICHERHEITSWANDSYSTEM MIT WENIGSTENS EINEM SICHERHEITSWANDMODUL, BEFESTIGUNGSVORRICHTUNG ZUM BEFESTIGEN DES SICHERHEITSWANDMODULS UND VERFORMUNGSPLATTE**

(71) Anmelder: Sommer Fassadensysteme-Stahlbau-Sicherheitstechnik GmbH & Co. KG, 95182 Döhlau (DE)
(72) Erfinder: SOMMER, Oliver, 95028 Hof (DE); HOFMANN, Jürgen, 95182 Tauperlitz (DE)
(74) Vertreter: Isarpatent

(57) **Zusammenfassung**

Die Erfindung betrifft ein Sicherheitswandmodul, ein Sicherheitswandsystem mit wenigstens einem Sicherheitswandmodul, eine Befestigungsvorrichtung zum Befestigen des Sicherheitswandmoduls und eine Verformungsplatte. Es wird ein Sicherheitswandmodul für eine Gebäudewand, insbesondere zur Dämpfung wenigstens eines auf das Sicherheitswandmodul als Geschoss auftreffenden Gegenstands, bereitgestellt, aufweisend: ein gewelltes Profil mit Wellenprofilabschnitten, wobei die Längsseiten der Wellenprofilabschnitte sich in Längsrichtung des Sicherheitswandmoduls erstrecken, wobei auf einer Vorderseite und/oder Rückseite des gewellten Profils, in einem Wellental das zwischen wenigstens zwei benachbarten Wellenprofilabschnitten gebildet wird, mehrere Verstärkungsquerrippen, insbesondere plattenförmige Verstärkungsrippen, befestigt sind, wobei die jeweilige Verstärkungsrippen sich dabei quer oder in Querrichtung zwischen den Längsseiten der beiden benachbarten Wellenprofilabschnitte erstreckt.

## Beschreibung

### GEBIET DER ERFINDUNG

Die vorliegende Erfindung betrifft ein Sicherheitswandmodul, welches an einer Gebäudewand und/oder Stahl-Unterkonstruktion befestigbar ist zum Schutz der hinter dem Gebäude befindlichen Person oder Einrichtung vor als Geschoss auf das Gebäude zielenden Gegenständen. Des Weiteren betritt die Erfindung ein Sicherheitswandsystem mit wenigstens einem solchen Sicherheitswandmodul und wenigstens einer Befestigungsvorrichtung zu Befestigung außen oder innen an einer Gebäudewand und/oder Stahl-Unterkonstruktion, insbesondere einer Gebäudefassadenwand. Des Weiteren betrifft die Erfindung eine solche Befestigungsvorrichtung, sowie eine Verformungsplatte für eine derartige Befestigungsvorrichtung.

### TECHNISCHER HINTERGRUND

Allgemein sind Fassadenelemente und/oder Stahl-Unterkonstruktion, insbesondere Stahlhallen, bekannt, die an Gebäuden derart befestigt sind, dass sie im Falle einer Explosion oder eines Erdbebens nicht ungewollt herabstürzen können, z.B. auf eine belebte Straße.

Die Fassadenelemente und/oder Stahl-Unterkonstruktion, wie etwa Stahlhallen, sind jedoch nicht geeignet oder dafür vorgesehen, selbst sehr große Energien aufnehmen zu können, die durch Gegenstände hervorgerufen werden können, die als Geschoss wirken, z.B. wenn in einer Maschinenhalle ein Bauteil explodiert und gegen die Gebäudewand als Geschoss geschleudert wird.

### ZUSAMMENFASSUNG DER ERFINDUNG

Vor diesem Hintergrund liegt der Erfindung nun die Aufgabe zugrunde, ein Sicherheitswandmodul bereitzustellen, zur Befestigung an einer Gebäudewand eines Gebäudes, um einen Gegenstand, der als Geschoss auf die Gebäudewand zielt, durch das Sicherheitswandmodul aufzunehmen und geeignet zu dämpfen, um die dahinterliegende Gebäudewand zu schützen.

Erfindungsgemäß wird diese Aufgabe durch ein Sicherheitswandmodul mit den Merkmalen des Patentanspruchs 1, ein Sicherheitswandsystem mit den Merkmalen des Patentanspruchs 9, eine Befestigungsvorrichtung mit den Merkmalen des Patentanspruchs 11 und/oder eine Verformungsplatte mit den Merkmalen des Patentanspruchs 20 gelöst.

Gemäß der Erfindung wird ein Sicherheitswandmodul für eine Gebäudewand, insbesondere zur Dämpfung wenigstens eines auf das Sicherheitswandmodul als Geschoss auftreffenden Gegenstands, bereitgestellt, aufweisend:
- ein gewelltes Profil mit Wellenprofilabschnitten, wobei die Längsseiten der Wellenprofilabschnitte sich in Längsrichtung des Sicherheitswandmoduls erstrecken,
- wobei auf einer Vorderseite und/oder Rückseite des gewellten Profils, in einem Wellental das zwischen wenigstens zwei benachbarten Wellenprofilabschnitten gebildet wird, mehrere Verstärkungsquerrippen, insbesondere plattenförmige Verstärkungsrippen, befestigt sind, wobei die jeweilige Verstärkungsrippen sich dabei quer oder in Querrichtung zwischen den Längsseiten der beiden benachbarten Wellenprofilabschnitte erstreckt.

Das Sicherheitswandmodul hat den Vorteil, dass die Energie eines als Geschoss auf das Sicherheitsmodul auftreffenden Gegenstands durch das gewellte Profil mit den daran angebrachten Verstärkungsquerrippen geeignet aufgenommen und gedämpft werden kann, so dass das Geschoss die Sicherheitsmodulwand nicht durchschlagen kann. Die Verstärkungsrippen erlauben dabei eine gezielte Verformung, bis hin zu Zerstörung der Verstärkungsquerrippen als Opferrippen.

Weiter wird erfindungsgemäß ein Sicherheitswandsystem bereitgestellt, aufweisend wenigstens ein solches Sicherheitswandmodul und wenigstens eine Befestigungsvorrichtung, insbesondere eine dämpfend ausgebildete Befestigungsvorrichtung, zum Befestigen des Sicherheitswandmoduls an einer Gebäudewand.

Das Sicherheitswandsystem hat den Vorteil, dass das wenigstens eine Sicherheitswandmodul die Energie, eines als Geschoss auf das Sicherheitsmodul auftreffenden Gegenstands, aufnehmen und abdämpfen kann. Die dämpfend ausgebildete Befestigungsvorrichtung hat den Vorteil, dass das Sicherheitswandsystem nicht über eine starre Auflage an der Gebäudewand befestigt wird. Stattdessen kann mittels der dämpfend ausgebildeten Befestigungsvorrichtung zusätzlich das Einleiten von Energie, eines als Geschoss auf das Sicherheitswandsystem auftreffenden Gegenstands, zusätzlich gedämpft werden, so dass so wenig wie möglich an Energie des Geschosses auf die Gebäudewand übertragen wird.

Außerdem wird gemäß der Erfindung eine Befestigungsvorrichtung bereitgestellt, insbesondere zur Befestigung an einem Sicherheitswandmodul und besonders zur Befestigung eines Sicherheitswandsystems mit wenigstens einem Sicherheitswandmodul an einer Gehäusewand, aufweisend:
- einen Gehäuserahmen,
- wenigstens ein Verformungsplattenset, wobei das Verformungsplattenset wenigstens zwei Verformungsplatten aufweist, wobei das wenigstens eine Verformungsplattenset in dem Gehäuserahmen befestigt ist,
- wobei jedes Verformungsplattenset ein Befestigungselement aufweist, vorzugsweise einen Befestigungsbolzen, zum Befestigen der Verformungsplatten des Verformungsplattensets aneinander, wobei jede Verformungsplatte nur eine einzige Montageöffnung, insbesondere Bohrung, aufweist, zur Aufnahme des Befestigungselements und zum Befestigen der Verformungsplatten aneinander, und wobei die jeweilige Verformungsplatte des Verformungsplattensets wenigstens eine Verformungsstruktur aufweist zur Verformbarkeit, insbesondere plastischen Verformbarkeit, der Verformungsplatte.

Die Befestigungsvorrichtung hat den Vorteil, dass durch die dämpfende Ausbildung der Befestigungsvorrichtung durch das Verformungsplattenset, die Verformungsplatten die Energie eines als Geschoss wirkenden Gegenstands auf die Befestigungsvorrichtung und z.B. eines mit ihm verbundenen Sicherheitswandmoduls aufnehmen und dämpfen können. Das Befestigungsmittel zum Verbinden der wenigstens zwei Verformungsplatten wird dabei nicht oder im Wesentlichen nicht verformt, sondern nur gezielt die dazu vorgesehenen Verformungsplatten des Verformungsplattensets.

Weiter wird gemäß der Erfindung eine Verformungsplatte, insbesondere einer dämpfend ausgebildeten Befestigungsvorrichtung bereitgestellt, insbesondere einer Befestigungsvorrichtung zur Befestigung eines Sicherheitswandmoduls an einer Gebäudewand und/oder Stahl-Unterkonstruktion, wobei die Verformungsplatte eine einzige Montageöffnung aufweist, zur Aufnahme eines Befestigungsmittels, wobei die Montageöffnung eine Bohrung, insbesondere kreisrunde Bohrung ist, und wobei die Verformungsplatte wenigstens eine Verformungsstruktur aufweist zur Verformung, insbesondere plastischen Verformung, der Verformungsplatte durch die wenigstens eine Verformungsstruktur.

Die Verformungsplatte hat den Vorteil, dass sie sich durch ihre wenigstens eine Verformungsstruktur gezielt verformen, insbesondere plastisch verformen kann, wenn eine Kraft, z.B. durch einen als Geschoss wirkenden Gegenstand auf die Verformungsplatte wirkt.

Vorteilhafte Ausgestaltungen und Weiterbildungen der Erfindung ergeben sich aus den Unteransprüchen sowie der Beschreibung unter Bezugnahme auf die Zeichnungen.

In einer Ausführungsform der Erfindung erstreckt sich die Verstärkungsquerrippe zwischen einem Boden und zwischen den beiden Längsseiten der zwei benachbarten Wellenprofilabschnitten, und insbesondere zwischen einem inneren Ende und einem äußeren Ende der beiden Längsseiten der zwei benachbarten Wellenprofilabschnitte.

In einer Ausführungsform der Erfindung ist der jeweilige Wellenprofilabschnitt aus zwei Z-Profilen, insbesondere spiegelbildlich zueinander angeordneten Z-Profilen, derart zusammengesetzt ist, dass die beiden Z-Profile einen Hutprofil- oder Trapezprofilabschnitt eines Hut- oder Trapezprofils als Wellenprofil bilden, wobei die jeweiligen zwei Z-Profile vorzugsweise miteinander verschweißt und/oder verschraubt sind.

In einer Ausführungsform der Erfindung sind wenigstens zwei der benachbarten Wellenprofilabschnitten aus zwei Z-Profilen mittels eines L-Profils miteinander verschraubbar. Dies hat den Vorteil, dass das Wellenprofil aus mehreren Teilstücken aus benachbarten Wellenprofilabschnitten zusammengeschraubt und nicht durchgehend aus den Z-Profilen geschweißt werden muss. Dies ist besonders bei großen Wellenprofilen und damit großen Sicherheitswandmodulen von Vorteil.

In einer Ausführungsform der Erfindung ist an wenigstens einer Seite, insbesondere zwei gegenüberliegenden Seiten des Wellenprofils, vorzugsweise der jeweiligen Längsseite des Wellenprofils, ein Kopplungs- oder Verbindungselement befestigt, zur Verbindung des Sicherheitswandmoduls mit einem weiteren Sicherheitswandmodul. Das Kopplungs- oder Verbindungselement ist an dem Wellenprofil vorzugsweise angeschraubt und/oder angeschweißt. Das Kopplungs- oder Verbindungselement ist z.B. ein Winkel oder L-Profil.

In einer Ausführungsform der Erfindung ist an wenigstens einer weiteren Seite, insbesondere zwei weiteren gegenüberliegenden Seiten des Wellenprofils, vorzugsweise einer jeweiligen Querseite des Wellenprofils, eine Sicherheitswand-Endplatte, insbesondere ein Stahlflach, befestigt ist, zur Verbindung des Sicherheitswandmoduls mit wenigstens einer oder mehreren Befestigungsvorrichtungen, vorzugsweise durch Verschweißen und/oder Verschrauben. Die Sicherheitswand-Endplatte ist z.B. ein flache Metallplatte, vorzugsweise ein Stahlflach.

In einer Ausführungsform der Erfindung sind die Verstärkungsquerrippen auf der Vorder- und/oder Rückseite des Wellenprofils in vorbestimmten, regelmäßigen und/oder unregelmäßigen Abständen in Längsrichtung entlang der wenigstens zwei benachbarten Wellenprofilabschnitte vorgesehen. Wenigstens zwei oder alle der Verstärkungsrippen von wenigstens zwei, zweier zueinander benachbarten Wellenprofilabschnitte können in Längs- und Querrichtung des Wellenprofils in einer Reihe zueinander oder versetzt zueinander angeordnet sein.

In einer Ausführungsform der Erfindung besteht bzw. bestehen wenigstens ein, zwei oder alle Wellenprofilabschnitte des Wellenprofils, wenigstens ein, zwei oder alle Schrauben, wenigstens ein Kopplungs- oder Verbindungselement und/oder wenigstens eine Sicherheitswand-Endplatte aus Stahl.

In einer Ausführungsform der Erfindung besteht das Sicherheitswandsystem aus wenigstens zwei Sicherheitswandmodulen und insbesondere wenigstens vier Sicherheitsmodulen. Wenigstens zwei Sicherheitswandmodule sind dabei an ihren beiden Kopplungs- oder Verbindungselementen z.B. miteinander verschraubt und/oder verschweißt. Wenigstens zwei Sicherheitswandmodule sind durch die wenigstens eine Befestigungsvorrichtung miteinander verbunden. Die wenigstens eine Befestigungsvorrichtung ist an den beiden gegenüberliegenden Sicherheitswand-Endplatten der beiden Sicherheitswandmodule befestigt ist, z.B. an diesen angeschraubt und/oder angeschweißt.

In einer Ausführungsform der Erfindung weist der Gehäuserahmen zwei Gehäuse-Endplatten auf und zwei Verbindungsplatten, die zwischen den beiden Gehäuseplatten angeordnet und an diesen befestigt sind, insbesondere angeschraubt und/oder angeschweißt sind. Die jeweilige Gehäuse-Endplatte ist mit einer zugeordneten Sicherheitswand-Endplatte eines Sicherheitswandmoduls verbindbar ausgebildet, z.B. durch Verschrauben und/oder Verschweißen. Die jeweilige Gehäuse-Endplatte ist z.B. parallel zu der zugeordneten Sicherheitswand-Endplatte an dieser befestigbar vorgesehen.

In einer Ausführungsform der Erfindung sind die Verformungsplatten des wenigstens einen Verformungsplattensets parallel zu den Gehäuse-Endplatten in dem Gehäuserahmen befestigt.

In einer Ausführungsform der Erfindung weist die jeweilige Verformungsplatte einen vorstehenden Befestigungsabschnitt auf, z.B. eine vorstehende Befestigungszunge, zum Befestigen der Verformungsplatte an dem Gehäuserahmen. Die wenigstens zwei Verformungsplatten des Verformungsplattensets mit ihrem vorstehenden Befestigungsabschnitten sind derart abwechselnd aneinander befestigt, dass ihre Befestigungsabschnitte in entgegengesetzt Richtungen zeigen, insbesondere zu einer Vorder- und Rückseite des Gehäuserahmens. Die Vorder- und Rückseite des Gehäuserahmens korrespondiert zu oder entspricht der Vorder- und Rückseite des Sicherheitswandmoduls, wenn die Befestigungsvorrichtung an dem Sicherheitswandmodul befestigt ist.

In einer Ausführungsform der Erfindung ist der vorstehende Befestigungsabschnitt, insbesondere ein vorstehendes Ende des Befestigungsabschnitts, der jeweiligen Verformungsplatte an einem an dem Gehäuserahmen befestigten Kopplungsbauteil befestigt. Das Kopplungsbauteil ist z.B. derart ausgebildet an einer zugeordneten Unterkonstruktion einer Gehäusewand befestigbar zu sein, insbesondere durch Verschweißen und/oder Verschrauben mit der Unterkonstruktion. Das Kopplungsbauteil ist z.B. ein Flachmetall, insbesondere Stahlflach, das quer zu den beiden Gehäuse-Endplatten verlaufend an diesen befestigt ist, und insbesondere an der Seite, vorzugsweise Rückseite, des Gehäuserahmens befestigt ist, mit der der Gehäuserahmen an der Unterkonstruktion befestigt wird.

In einer Ausführungsform der Erfindung weist der Gehäuserahmen eine Halterung auf an welcher der vorstehende Befestigungsabschnitt der jeweiligen Verformungsplatte befestigbar ist, z.B. durch Verschweißen und/oder Verschrauben. Die Halterung weist beispielsweise zwei Halteelemente, z.B. zwei Halteplatten, auf, zwischen denen der vorstehende Befestigungsabschnitt der Verformungsplatte aufgenommen und befestigt ist. Die Halterung ist an dem Gehäuserahmen befestigt, insbesondere auf der anderen Seite, vorzugsweise Vorderseite des Gehäuserahmens. Die Vorderseite des Gehäuserahmens ist die von der Unterkonstruktion abgewandt Seite, da der Gehäuserahmen mit seiner Rückseite an der Unterkonstruktion befestigt ist.

In einer Ausführungsform der Erfindung weist die jeweilige Verformungsplatte als Verformungsstruktur wenigstens einen oder mehrere, längliche Schlitze auf. Die länglichen Schlitze erstrecken sich dabei vorzugsweise entlang der Länge des Gebäuderahmens und seiner Gehäuse-Endplatten und damit in Querrichtung eines Sicherheitswandmoduls, das mit seiner Sicherheitswand-Endplatte an der Gehäuse-Endplatte des Gehäuserahmens befestigt ist.

In einer Ausführungsform der Erfindung weist wenigstens einer, mehrere oder alle länglichen Schlitze der Verformungsstruktur der jeweiligen Verformungsplatte wenigstens einen Verformungsquersteg auf. Der Verformungsquersteg kann beispielsweise als gerader, gebogener und/oder gezackter Verformungsquersteg ausgebildet sein. Des Weiteren weisen wenigstens einer, mehrere oder alle Verformungsquerstege jeweils wenigstens eine zusätzliche Sollbruchstelle auf. An der Sollbruchstelle kann der jeweilige Verformungsquersteg brechen. Insbesondere kann der Verformungsquersteg an der Sollbruchstelle bei einer Verformung, besonders einer plastischen Verformung, der Verformungsplatte definiert brechen.

In einer Ausführungsform der Erfindung ist der längliche Schlitz oval, mehreckige, insbesondere rautenförmig, nutförmig und/oder gewellt ausgebildet. Der wenigstens eine Verformungsquersteg unterteilt den länglichen Schlitz dabei Schlitzabschnitte. Die Schlitzabschnitte sind dabei weder als weitere Montageöffnung geeignet noch dazu vorgesehen.

In einer Ausführungsform der Erfindung ist die Verformungsplatte als eine mehreckig, insbesondere quadratisch, rechteckig, rautenförmige, Platte ausgebildet ist, die mit der wenigstens einen Verformungsstruktur versehen ist und an einer Seite den einen vorstehende Befestigungsabschnitt aufweist. Der vorstehende Befestigungsabschnitt steht dabei von der Verformungsplatte in Richtung der Vorder- oder Rückseite des Gehäuserahmens vor, wenn die Verformungsplatte in dem Gehäuserahmen befestigt ist.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird der Fachmann auch Einzelaspekte als Verbesserungen oder Ergänzungen zu der jeweiligen Grundform der vorliegenden Erfindung hinzufügen.

### INHALTSANGABE DER ZEICHNUNGEN

Die vorliegende Erfindung wird nachfolgend anhand der in den schematischen Figuren der Zeichnungen angegebenen Ausführungsbeispiele näher erläutert. Es zeigen dabei:
- Fig. 1: eine Perspektivansicht eines erfindungsgemäßen Barrierwandsystems bestehend aus einer erfindungsgemäßen Sicherheitswand und einer erfindungsgemäßen Befestigungsvorrichtung;
- Fig. 2: eine Schnittansicht X-X der Sicherheitswand gemäß Fig. 1;
- Fig. 3: eine Vorderansicht des Sicherheitswandsystems gemäß der Fig. 1 und 2;
- Fig. 4: eine Schnittansicht A-A des Sicherheitswandsystems gemäß Fig. 3;
- Fig. 5: eine Schnittansicht B-B des Sicherheitswandsystems und insbesondere dessen Befestigungsvorrichtung gemäß Fig. 3 und 4;
- Fig. 6: ein vergrößerter Ausschnitt B des Befestigungssystems und insbesondere der Befestigungsvorrichtung gemäß Fig. 4;
- Fig. 7: ein vergrößerter Ausschnitt A des Befestigungssystems und insbesondere der Befestigungsvorrichtung gemäß Fig. 5 in einer Perspektivansicht;
- Fig. 8: der vergrößerter Ausschnitt A des Befestigungssystems und insbesondere der Befestigungsvorrichtung gemäß Fig. 5 und 7 in einer Seitenansicht;
- Fig. 9: eine Seitenansicht eines Ausführungsbeispiels der erfindungsgemäßen Befestigungsvorrichtung, wobei die Befestigungsvorrichtung vier Befestigungsplatten aufweist von denen zwei transparent dargestellt sind;
- Fig. 10: eine Vorderansicht des Ausführungsbeispiels der erfindungsgemäßen Befestigungsvorrichtung gemäß Fig. 9, wobei alle vier Befestigungsplatten gezeigt sind;
- Fig. 11: eine Perspektivansicht eines Ausführungsbeispiels der Platte der erfindungsgemäßen Befestigungsvorrichtung gemäß der Fig. 1-10;
- Fig. 12: eine Draufsicht auf die Platte gemäß Fig. 11;
- Fig. 13: eine Perspektivansicht eines weiteren Ausführungsbeispiels der Platte der erfindungsgemäßen Befestigungsvorrichtung gemäß der Fig. 1-10;
- Fig. 14: eine Draufsicht auf die Platte gemäß Fig. 13;
- Fig. 15: eine Perspektivansicht eines anderen Ausführungsbeispiels der Platte der erfindungsgemäßen Befestigungsvorrichtung gemäß der Fig. 1-10;
- Fig. 16: eine Draufsicht auf die Platte gemäß Fig. 15;
- Fig. 17: eine Perspektivansicht eines weiteren Ausführungsbeispiels der Platte der erfindungsgemäßen Befestigungsvorrichtung gemäß der Fig. 1-10; und
- Fig. 18: eine Draufsicht auf die Platte gemäß Fig. 17.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausführt ist -jeweils mit denselben Bezugszeichen versehen.

### BESCHREIBUNG VON AUSFÜHRUNGSBEISPIELEN

In Fig. 1 ist eine Perspektivansicht eines erfindungsgemäßen Sicherheitswandsystems 1 gezeigt, welches in dem dargestellten Beispiel aus mehreren erfindungsgemäßen Sicherheitswandmodulen 2 und mehreren erfindungsgemäßen Befestigungsvorrichtungen 3 besteht. In Fig. 1 ist dabei mit dem Pfeil L die Längsrichtung des Sicherheitswandsystems 1 und seiner Bauteile und mit dem Pfeil Q die Querrichtung des Sicherheitswandsystems 1 und seiner Bauteile angegeben.

Das Sicherheitswandsystem 1 ist dabei in dem in Fig. 1 gezeigten Beispiel z.B. außen an einer Gebäudewand, wie einer Gebäudefassade und/oder Stahl-Unterkonstruktion, und genauer einer Unterkonstruktion 4 der Gebäudefassade mittels der erfindungsgemäßen Befestigungsvorrichtungen 3 befestigt. Die Unterkonstruktion 4 der Gebäudewand, hier Gebäudefassade oder Stahlhalle, kann jede Art von Unterkonstruktion sein, welche geeignet ist zum Befestigen des Sicherheitswandsystems 1 an einer Gebäudewand, sowohl innen als auch außen. Das erfindungsgemäße Sicherheitswandsystem 1 ist in dem Beispiel in Fig. 1 an der Außenseite der Gebäudefassade eines Gebäudes befestigt. Prinzipiell ist es auch denkbar, das erfindungsgemäße Sicherheitswandsystem 1 auf der Innenseite einer Gebäudewand, z.B. Gebäudefassadenwand usw., des Gebäudes also im Gebäudeinneren oder in einer Gebäudeöffnung zu befestigen.

In dem Beispiel in Fig. 1 weist die Unterkonstruktion 4 z.B. mehrere Metallträger auf, beispielsweise I-Träger 5, wie in Fig. 1 gezeigt ist, die sind in Fig. 1 beispielsweise vertikal angeordnet. In Fig. 2 ist eine Schnittansicht X-X durch das Sicherheitswandmodul 2 des Sicherheitswandsystems 1 gemäß Fig. 1 gezeigt. In Fig. 3 ist das Sicherheitswandsystem 1 gemäß Fig. 1 und 2 in einer Vorderansicht gezeigt, wobei in Fig. 4 eine Schnittansicht A-A und in Fig. 5 eine Schnittansicht B-B durch das Sicherheitswandsystem 1 gemäß Fig. 3 gezeigt ist.

Ein solches Sicherheitswandsystem 1 weist wenigstens ein Sicherheitswandmodul 2 auf, das mittels zugeordneter Befestigungsvorrichtungen 3 an einer Unterkonstruktion 4, wie in den Fig. 1-5 gezeigt, befestigt ist, hier z.B. einer Unterkonstruktion an der Außenseite der Fassade eines Gebäudes und/oder Stahl-Unterkonstruktion.

Wenigstens eine, mehrere oder alle dieser Befestigungsvorrichtungen zum Befestigen des jeweiligen Sicherheitswandmoduls 2 sind dabei erfindungsgemäße, insbesondere dämpfend ausgebildete, Befestigungsvorrichtungen 4, wie sie im Folgenden noch näher mit Bezug auf die Fig. 6-18 beschrieben werden. Dabei zeigt Fig. 6 den vergrößerten Ausschnitt B des Sicherheitswandsystems 1 und insbesondere der Befestigungsvorrichtung 4 gemäß Fig. 4. In den Fig. 7 und 8 ist wiederum der vergrößerte Ausschnitt A des Sicherheitswandsystems 1 und insbesondere der Befestigungsvorrichtung 4 gemäß Fig. 5 dargestellt, einmal als Perspektivansicht und einmal als Seitenansicht.

Das Sicherheitswandmodul 2 des Sicherheitswandsystems 1 kann mittels der jeweiligen Befestigungsvorrichtungen 4 insbesondere außen an der Gebäudefassadenwand und/oder Stahl-Unterkonstruktion befestigt oder aufgehängt werden.

Das Sicherheitswandsystem 1 kann durch seine Struktur selbst eine sehr hohe auftretende, Energie, welche durch wenigstens einen beliebigen Gegenstand 6 als Geschoss entstehen kann, abblocken und die Energie aufnehmen, so dass dieser Gegenstand 6 als Geschoss nicht das Sicherheitswandsystem 1 mit seinen Sicherheitswandmodulen 2 durchschlagen kann. Bei dem Gegenstand 6 kann es sich z.B. um eine Patrone einer Feuerwaffe, Teile einer Bombenexplosion bis hin zu beispielsweise einer Turbine oder Fragmente einer Turbine oder eines anderen Bauteils in einer Fabrik, das im Falle einer Explosion zu einem Geschoss wird, handeln.

Entsprechend dem wenigstens ein Gegenstand der zum Geschoss wird, wird das Sicherheitswandsystem mit seinen Bauteilen, wie im Folgenden beschrieben wird, in seinen Abmessungen dimensioniert, um einem solchen Gegenstand als Geschoss standzuhalten und dessen Energie soweit wie möglich zu absorbieren und zu dämpfen.

Das jeweilige Sicherheitsmodul 2 des Sicherheitswandsystems 1 auf den der Gegenstand 6 als Geschoss auftrifft, kann den Gegenstand 6 soweit abbremsen, dass das Sicherheitswandmodul 2 nicht durchschlagen wird und keine dahinterliegenden Objekte beschädigt werden.

Die Darstellung des Gegenstands 6 als Geschoss in Fig. 1 ist dabei rein schematisch und stark vereinfacht und nicht maßstabsgetreu, da es, wie zuvor beschrieben eine Vielzahl von Gegenständen umfasst, angefangen von Patronen, Teilen einer Bombenexplosion bis hin zu sehr großen Maschinenbauteilen, z.B. Kraftwerksturbinen usw.

Das Sicherheitswandsystem 1 eignet sich für beliebige Gegenstände 6 als Geschosse mit unterschiedlichen Geschwindigkeiten. In dem in Fig. 1 gezeigten Beispiel, trifft der als Geschoss wirkende Gegenstand 6 auf die Rückseite des Sicherheitswandsystems 1 und insbesondere die Rückseite 7 eines jeweiligen Sicherheitswandmoduls 2. Ebenso kann auch ein als Geschoss wirkender Gegenstand 6 auf die Vorderseite oder Außenseite des Sicherheitswandsystems 1 und insbesondere die Vorderseite 6 oder Außenseite eines jeweiligen Sicherheitswandmoduls 2 treffen und geeignet gedämpft und absorbiert werden.

Das Sicherheitswandmodul 2 des Sicherheitswandsystems 1 dient in erster Linie dazu insbesondere große Verformungen aufzunehmen, ohne dass der Gegenstand 6 als Geschoss dieses Sicherheitswandmodul 2 durchdringen kann.

Das Sicherheitswandmodul 2 in dem in den Fig. 1-5 gezeigten Ausführungsbeispiel, besteht aus einem gewellten Profil 9 aus Wellenprofilabschnitten, z.B. einem Hutprofil aus einer Vielzahl von Hutprofilabschnitten 14, wie in Fig. 2 dargestellt, oder einem Trapezprofil aus einer Vielzahl von Trapezprofilabschnitten, die sich in Längsrichtung L und Querrichtung Q des Sicherheitswandmoduls 2 erstrecken.

Der jeweilige Wellenprofilabschnitt des gewellten Profils 9, hier z.B. Hutprofilabschnitts 14, 14', erstreckt sich dabei mit seiner Länge oder Längsseite 42 in Längsrichtung L oder entlang der Längsseite 40 des Sicherheitswandmoduls 2 und mit seiner Querseite 43 in Querrichtung Q oder entlang der Querseite 41 des Sicherheitswandmoduls 2.

Dabei können, wie z.B. in den Fig. 1-3 und nachfolgender Fig. 6 gezeigt ist, beispielweise mehrere Längsreihen von Wellenprofilabschnitte, hier Hutprofilabschnitte 14, 14', in Querrichtung Q gereiht angeordnet sein und so die Längsseite 40 und Querseite 41 des Sicherheitswandmoduls 2 bilden.

In dem in Fig. 2 gezeigten Beispiel sind z.B. neun Längsreihen von Wellenprofilabschnitten, hier Hutprofilabschnitten 14, 14', in einer Reihe in Querrichtung Q angeordnet und an den Längskanten 51 ihrer Längsseiten 42 miteinander verschweißt. Die Hutprofilabschnitt 14, 14' bilden die Querseite 41 des Sicherheitswandmoduls 2.

Die Verstärkungsquerrippen 15 sind in dem Beispiel in Fig. 2 und Fig. 6 auf, z.B. auf der Rückseite 7 des Sicherheitswandmoduls 2 und damit der Rückseite des gewellten Profils 9 in den durch die Wellenprofilabschnitte gebildeten Wellentäler 52 angeordnet. Die Verstärkungsrippen 15 erstrecken sich dabei quer über das zugeordnete Wellental 52 von einer Längsseite 42 zu anderen Längsseite 42. In dem in Fig. 2 gezeigt Beispiel erstreckt sich die jeweilige Verstärkungsrippe vom Boden 44 des Wellentals 52, der durch die zwei benachbarten Wellenprofilabschnitten, hier Hutprofilabschnitt 14, 14', gebildet wird, von einem inneren Ende 45 der Längsseiten 42 der beiden Wellenprofilabschnitte, bis zu einem äußeren Ende 46 der Längsseiten 42 der beiden Wellenprofilabschnitte. In diesem Fall erstreckt sich die Verstärkungsquerrippe 15 über den Gesamtquerschnitt des Wellentals 52 der zwei benachbarten Wellenprofilabschnitten, hier Hutprofilabschnitt 14, 14'.

Die Verstärkungsquerrippe 15 kann sich aber auch nur über einen Teilquerschnitt des Wellentals 52 der zwei benachbarten Wellenprofilabschnitten, hier Hutprofilabschnitt 14, 14', erstrecken, beispielsweise ab dem Boden 44 bis z.B. zur Mitte, zwischen dem unteren und oberen Ende 45, 46 der Längsseiten 42 der beiden Wellenprofilabschnitte 14, 14', wie mit einer gestrichelten Linie für eine der Verstärkungsrippen 15 in Fig. 2 angedeutet ist.

Die Verstärkungsquerrippe 15 kann dabei teilweise oder vollständig umlaufend oder abschnittsweise, beispielsweise nur an den beiden Längsseiten 42 und/oder auch an dem Boden 44 der jeweils zwei benachbarten Wellenprofilabschnitte, hier Hutprofilabschnitte 14, 14', befestigt, insbesondere angeschweißt sein. In Fig. 2 sind die Schweißnähte 53 angedeutet.

In Ausführungsbeispielen können eine, mehrere oder alle Verstärkungsquerrippen 15 auch von dem Boden 44 beabstandet, zwischen dem unteren Ende 45 und oberen Ende 46 quer zwischen zwei Wellenprofilabschnitten, hier Hutprofilabschnitt 14, 14', ausgebildet und an deren Längsseiten 42 befestigt, z.B. angeschweißt sein, wie durch eine gepunktete Linie für eine Verstärkungsquerrippe 15 angedeutet ist.

Die Verstärkungsquerrippen 15 können in Längsrichtung L des gewellten Profils 9, d.h. Hutprofils oder Trapezprofils, in regelmäßigen und/oder unregelmäßigen Abständen in den Wellentälern 52 befestigt, insbesondere verschweißt und/oder verschraubt, sein. Die Verstärkungsquerrippen 15 des gewellten Profils 9, d.h. Hutprofils oder Trapezprofils, können dabei in regelmäßigen und/oder unregelmäßigen Abständen in Längsrichtung L und/oder Querrichtung Q, des gewellten Profils, z.B. Hutprofils oder Trapezprofils, positioniert und befestigt sein.

Die Verstärkungsquerrippen 15 können auf der Rückseite 7, wie in Fig. 2, und/oder auf der Vorderseite 8 des Sicherheitswandmoduls 2 an dem gewellten Profil 9, hier Hutprofil oder Trapezprofil befestigt sein.

Das Sicherheitswandsystem 1 ist in den Fig. 1-5 beispielsweise an der Gebäudefassadenwand und/oder Stahl-Unterkonstruktion (nicht dargestellt) derart befestigt, hier z.B. an der Fassade vorgehängt angebracht, dass das gewellte Profil 9 mit seinen Wellenprofilabschnitten horizontal bzw. in Längsrichtung L oder entlang der Längsseite 40 des Sicherheitswandmoduls 2 verläuft. In den zwischen benachbarten Wellenprofilabschnitten 14, 14' ausgebildeten Wellentälern 52 können dabei, wie zuvor beschrieben, Verstärkungsquerrippen 15 befestigt werden, welche das Wellental 52 auf der Vorder- bzw. Rückseite des gewellten Profils 9, quer zwischen den beiden benachbarten Wellenprofilabschnitten 14, 14` überspannt, wie in Fig. 2 und nachfolgender Fig. 6 gezeigt ist.

Das gewellte Profil 9 des Sicherheitswandsystems 1 kann statt horizontal bzw. in Längsrichtung L auch z.B. vertikal oder in der Querrichtung Q des Sicherheitswandmoduls 2 verlaufen, je nach Funktion und Einsatzzweck.

Wie in Fig. 2 gezeigt ist, kann das gewellte Profil 9 beispielsweise aus Z-Profilen 10 zusammengesetzt sein, die jeweils einen mittleren Stegabschnitt 11, sowie an einem Ende einen ersten Stegabschnitt 12 und an dem anderen Ende einen zweiten Stegabschnitt 13 aufweisen. Der erste Stegabschnitt 12 und der zweite Stegabschnitt 13 sind dabei in entgegengesetzte Richtungen von dem mittleren Stegabschnitt 11 abgewinkelt. Beispielsweise erstreckt sich in der Fig. 2 der erste Stegabschnitt 12 quer zu dem mittleren Stegabschnitt 11 in eine erste Richtung, z.B. nach rechts, und der zweite Stegabschnitt 13 erstreckt sich von dem mittleren Abschnitt 11 in eine zweite Richtung, z.B. nach links.

Die Z-Profile 10, 10' werden gespiegelt zueinander zu dem jeweiligen Hutprofilabschnitt 14 bzw. 14' zusammengeschweißt, wie insbesondere in Fig. 2 gezeigt ist.

Zwischen diesen beiden benachbarten Wellenprofilabschnitten, hier benachbarten Hutprofilabschnitten 14, 14', wird jeweils die zuvor genannte Verstärkungsquerrippe 15 befestigt, insbesondere eingeschweißt und/oder verschraubt.

Die Verstärkungsquerrippen 15 haben den Vorteil, dass sie die Stabilität des gewellten Profils 9, hier z.B. Hutprofils in Fig. 2, deutlich erhöhen. Bei einem Aufprall eines Gegenstands 6 als Geschoss auf dieses gewellte Profil 9 mit seinen Verstärkungsquerrippen 15, kann gezielt die kinetische Energie des Geschosses in die Struktur und die Verstärkungsquerrippen 15 eingeleitet werden. Die Verstärkungsquerrippen 15 können als Opferrippen dabei nicht nur verformt, sondern gegebenenfalls zusätzlich gezielt durch das Geschoss zerstört werden, um so dessen hohe Energie geeignet aufzunehmen. Zugleich wird eine hohe Verformung des gewellten Profils 9 des Sicherheitswandmoduls 2 ohne eine Durchdringung des gewellten Profils 9 erreicht.

Die Verstärkungsquerrippen 15 sind auf der Vorder- und/oder Rückseite des gewellten Profils 9 und damit des Sicherheitswandmoduls 2 vorgesehen. Je nachdem, ob ein als Geschoss wirkender Gegenstand 6 auf die Vorderseite 8 oder Rückseite 7 des Sicherheitswandmoduls 2 und seines gewellten Profils 9 trifft, werden die Verstärkungsquerrippen 15 zumindest auf dieser Seite zwischen den Hutprofilabschnitten 14 befestigt, auf den das Geschoss trifft. In dem Beispiel in Fig. 1 trifft der als Geschoss wirkende Gegenstand 6 aus dem Inneren des Gebäudes auf die Rückseite 7 des Sicherheitswandmoduls 2 und dessen gewellten Profils 9. Daher sind in diesem Beispiel die Verstärkungsquerrippen 15 zumindest auf der Rückseite 7 des Sicherheitswandmoduls 2 und dessen gewellten Profils 9, hier zwischen den Hutprofilabschnitten 14 befestigt.

In dem insbesondere in Fig. 2 gezeigten Ausführungsbeispiel, sind statt einem gewellten Profil 9 aus durchgehend miteinander verschweißten Z-Profilen 10, 10' beispielsweise drei gewellte Abschnitte aus miteinander verschweißten Z-Profilen 10, 10' zum Ausbilden des gewellten Profils 9 miteinander verbunden, z.B. miteinander verschraubt. Dies kann fertigungstechnisch besonders bei großen, gewellten Profilen 9 vorteilhaft sein. Dabei wird beispielweise ein Verbindungsprofil, z.B. L-Profil 16, zum Verbinden von zwei Hutprofilabschnitten 14 verwendet, um die beiden Hutprofilabschnitte 14 miteinander zu verschrauben, wie in dem Beispiel in Fig. 2 gezeigt ist. Das Verbindungsprofil, z.B. L-Profil 16, mit seinen zwei Stegabschnitten 17, 18 wird mit einem Stegabschnitt 17 an dem mittleren Stegabschnitt 11 des einen Z-Profils 10 und mit dem anderen Stegabschnitt 18 an dem abgewinkelten Stegabschnitt des zugeordneten zweiten Z-Profils 10' durch Schrauben 19 befestigt.

An der Längsseite 42 des gewellten Profils 9 ist in den Fig. 1, 2 und 3, ist vorzugsweise ein Kopplungs- oder Verbindungselement 20 vorgesehen, das in Längsrichtung L sich der Länge nach erstreckt, zur Verbindung des Sicherheitswandmoduls 2 beispielsweise mit dem nächsten Sicherheitswandmodul 2, wie in Fig. 1, 3 und 5 angedeutet ist. Das Kopplungs- oder Verbindungselement 20 kann beispielsweise als Winkel oder L-Profil usw. ausgebildet sein, wie in Fig. 1 und 2 gezeigt ist, in Längsrichtung L des Sicherheitswandsystems 1 verlaufen. Das Kopplungs- oder Verbindungselement 20, z.B. der Winkel oder das L-Profil in Fig. 1 und 2, kann zum Koppeln oder Verbinden mit dem nächsten Sicherheitswandmodul 2 vorgesehen werden. Insbesondere können die beiden Sicherheitsmodule 2 an ihren Längsseiten 40 durch ihre beiden Kopplungs- oder Verbindungselement 20 miteinander verschraubt werden. Auf diese Weise können die Sicherheitswandmodule 2, wie in Fig. 1 gezeigt, z.B. vertikal oder in Querrichtung Q übereinandergestapelt und dabei miteinander zu einem großen Wandelement verbunden werden. Außerdem erleichtert dies die Montage.

An einer oder vorzugsweise beiden Querseiten 43 des Wellenprofils 9 in den Fig. 1, 3 und 4, ist an dem Sicherheitswandmodul 2 jeweils eine Sicherheitswand-Endplatte 21, beispielsweise ein Stahlflach, befestigt, z.B. angeschweißt. Die Sicherheitswand-Endplatte 21 dient dazu die jeweilige Befestigungsvorrichtung 3 daran zu befestigen. Die Sicherheitswand-Endplatte 21 verläuft in montiertem Zustand in Querrichtung des Sicherheitswandmoduls 2 und entsprechend des Sicherheitswandsystems 1. An der Sicherheitswand-Endplatte 21 wird die jeweilige Befestigungsvorrichtung 3 befestigt. Die Befestigungsvorrichtung 3 wird dann wiederum mit einer Unterkonstruktion, hier z.B. der Unterkonstruktion 4 der Fassade bzw. Stahl-Unterkonstruktion, verbunden zum Aufhängen des Sicherheitswandsystems an der Fassade. Die Befestigungsvorrichtung 3 ist dabei an den beiden Querseiten 41 des Sicherheitswandmoduls 2 angeordnet und genauer an dessen Sicherheitswand-Endplatten 21 am Längsende befestigt. Die Befestigungsvorrichtungen 3 erstrecken sich dabei entlang der Sicherheitswand-Endplatten 21 nach hinten zu der Unterkonstruktion 4 der Fassade, um mit der Unterkonstruktion 4 verbunden zu werden.

Das Sicherheitswandmodul 2 besteht beispielsweise zumindest teilweise oder vollständig aus Stahl. Beispielsweise besteht das gewellte Profil 9 zum größten Teil aus Stahl oder ganz aus Stahl. Beispielsweise bestehen mehrere oder alle Z-Profile 10, Verstärkungsquerrippen 15, L-Profile 16 zum Verbinden von gewellten Abschnitten aus miteinander verschweißten Z-Profilen 10, die Kopplungs- oder Verbindungselemente 20 und/oder die Sicherheitswand-Endplatten 21 aus Stahl, z.B. S235, S355 usw., und/oder einem anderen geeigneten Metall oder Metalllegierung usw.. Die Schrauben 19 können ebenfalls beispielsweise aus Stahl, z.B. S235, S355 usw., sein.

Es können verschiedenste Stahlsorten vorgesehen werden, z.B. S235, S355 usw. Das Sicherheitswandmodul 2 ist vorzugsweise eine Schweißkonstruktion oder eine Schweiß- und Schraubkonstruktion. Die Dicke, d.h. Blechdicke, des gewellten Profils 9, insbesondere der Z-Profile 10 und L-Profile 16, der Kopplungs- oder Verbindungselemente 20 und/oder der Sicherheitswand-Endplatten 21 sind variabel dimensionierbar je nach Anforderung, Art des Gegenstandes 6 als Geschoss und/oder gewünschter Höhe der Energieaufnahme. Die Dicke, d.h. Blechdicke, des gewellten Profils 9, insbesondere der Z-Profile 10 und/oder L-Profile 16, der Kopplungs- oder Verbindungselemente 20 und/oder der Sicherheitswand-Endplatten 21 ist vorzugsweise größer als 5mm.

Um das jeweilige Sicherheitswandmodul bestmöglich für die gewünschte Anforderung zu konzipieren, kann die Länge, Breite und/oder Höhe des Sicherheitswandmoduls 2 abhängig von der gewünschten Anforderung, insbesondere Energieaufnahme eines Gegenstands 6 als Geschoss, dimensioniert und wahlweise zusätzlich variiert werden.

In Fig. 2 sind verschiedene Positionen B1-B4 bezeichnet. Bei Position B3 sind die gezeigten Z-Profile 10 jeweils gespiegelt aneinandergeschweißt, sodass der Hutprofilabschnitt 14 entsteht. Am Anfang und am Ende bildet das Kopplungs- oder Verbindungselement 20, hier der Winkel, bei Position B2 das Kopplungsstück zwischen den einzelnen Sicherheitswandmodulen 2, die gestapelt werden können. Die Kopplungs- oder Verbindungselemente 20, hier z.B. Winkel, können flächenmäßig miteinander verschraubt werden. Dies vereinfacht auch die Montage falls mehrere Sicherheitswandmodule 2 übereinandergestapelt werden müssen, wie in den Fig. 1-5 gezeigt ist. Position B2 sind die Verstärkungsquerrippen 15, die auf einer Vorder- oder Rückseite 8, 7 des Sicherheitswandmoduls 2 eingeschweißt werden. Die Verstärkungsquerrippen 15 können auch auf der anderen Seite des Sicherheitswandmodules eingeschweißt werden. Position B4 sind die seitlichen Sicherheitswand-Endplatten 21, an denen die jeweilige Befestigungsvorrichtung 3 befestigt wird. Die Dicken, insbesondere Blechdicken, können variieren je nach Anforderung an das Sicherheitswandmodul 2.

Nachfolgend wird die Energieaufnahme eines sehr schnellen Geschosses an dem Sicherheitswandmodul 2 verdeutlicht. Ziel ist es eine hohe Verformungsfähigkeit des Sicherheitswandmoduls 2 zu erzielen, ohne dass der Gegenstand 6 als Geschoss das Sicherheitswandmodul 2 mit seinem gewellten Profil 9 durchdringt. Einzelne der Verstärkungsquerrippen 15 oder ähnliches werden gezielt verformt oder gegebenenfalls zusätzlich zerstört.

Durch die hohe Verformung und gegebenenfalls Zerstörung der einzelnen Verstärkungsquerrippen 15 wird so die Auflagerkraft an den Randpunkten des jeweiligen Sicherheitswandmoduls 2 deutlich verringert. Dynamische Analysen haben ergeben, dass die Auflagerreaktionen im Vergleich zu einer Stahlplatte um den Faktor 5-6 reduziert sind. Diese Lagerreaktionen müssen nun von den Befestigungsvorrichtungen 3 aufgenommen werden, sodass eine zu hohe Lasteinleitung in die Unterkonstruktion 4 verhindert wird. Das bedeutet starre Auflager sind hier nicht erwünscht. Es wird stattdessen eine erfindungsgemäße flexible, dämpfende Befestigungsvorrichtung 3 angebracht, um diese Lagerreaktionen aufzunehmen. Dieses wird nachfolgend mit Bezug auf die Fig. 6 bis 18 beschrieben.

Wie zuvor ausgeführt, wird das Sicherheitswandsystem 1 mit seinen Sicherheitswandmodulen 2 mittels zugeordneter Befestigungsvorrichtungen 3 an einer Unterkonstruktion 4, wie in den Fig. 1-5 gezeigt, befestigt. Die erfindungsgemäßen Befestigungsvorrichtungen 3 sind dabei keine starren Auflager sondern wirken ebenfalls dämpfend, wenn ein Gegenstand 6 als Geschoß auf ein jeweiliges Sicherheitswandmodul 2 des Sicherheitswandsystems 1 trifft.

In Fig. 6 ist dabei ein vergrößerter Ausschnitt B des Sicherheitswandsystems 1 und insbesondere dessen Befestigungsvorrichtung 3 gemäß Fig. 4 gezeigt. Weiter ist in den Fig. 7 und 8 ein Ausschnitt A des Sicherheitswandsystems 1 und insbesondere der Befestigungsvorrichtung 3 gemäß Fig. 5 in einer Perspektivansicht und einer Seitenansicht gezeigt.

In Fig. 9 ist eine Seitenansicht und in Fig. 10 eine Vorderansicht der Befestigungsvorrichtung 3 gemäß der Fig. 1-8 in einer teilweise transparenten Darstellung gezeigt. In den Fig. 7, 8 und 9 sind aus Gründen der Übersichtlichkeit dabei nur zwei von hier z.B. vier Verformungsplatten 22, insbesondere Verformungsbleche, gezeigt. In den Fig. 11 und 12 ist eine der in den Fig. 1-10 eingesetzten Verformungsplatten 22 einzeln in einer Perspektivansicht und in einer Draufsicht dargestellt.

Die Befestigungsvorrichtung 3 weist beispielsweise einen Gehäuserahmen 23 aus zwei Gehäuse-Endplatten 24 und einer ersten und zweiten Verbindungsplatte 25 auf. Die jeweilige Gehäuse-Endplatte 24 der Befestigungsvorrichtung 3 wird dabei an der Sicherheitswand-Endplatte 21 eines zugeordneten Sicherheitswandmoduls 2, z.B. angeschraubt, wie z.B. in Fig. 1 gezeigt ist. Die Gehäuse-Endplatten 24 verlaufen auf der Querseite des Sicherheitswandmoduls 2 und daher parallel zu den zugeordneten Sicherheitswand-Endplatten 21, wenn sie an diesen montiert sind. Die Verstärkungsplatten 15, wie z.B. in Fig. 6 gezeigt ist, sind dabei auf der Rückseite 7 des Sicherheitswandmoduls 2 zwischen jeder der benachbarten Wellenprofilabschnitten, hier Hutprofilabschnitten 24 befestigt und z.B. in mehreren Querreihe übereinander angeordnet. Mehrere oder alle Verstärkungsquerrippen 15 könne ebenso statt in einer Querreihe übereinander auch versetzt zueinander angeordnet sein.

Die beiden Verbindungsplatten 25 sind zwischen den beiden Gehäuse-Endplatten 24 angeordnet, insbesondere quer angeordnet, und bilden mit den beiden Gehäuse-Endplatten 25 den viereckigen, hier rechteckigen, Gehäuserahmen 23. Beispielsweise sind die Verbindungsplatten 25 und die Gehäuse-Endplatten 24 miteinander zu dem Gehäuserahmen 23 verschweißt und/oder verschraubt usw.. Die jeweilige Gehäuse-Endplatte 24 des Gehäuserahmens 23 der Befestigungsvorrichtung 3 kann anschließend z.B. an einer zugeordneten Sicherheitswand-Endplatte 21 des Sicherheitswandmoduls 2 befestigt werden, z.B. daran angeschraubt werden, wie z.B. in Fig. 6, 7, 8 und 9 gezeigt ist.

Die Befestigungsvorrichtung 3 weist, wie zuvor ausgeführt, vorzugsweise ein Verformungsplattenset 26 aus wenigstens zwei Verformungsplatten 22, insbesondere Verformungsbleche, auf, die in dem Gehäuserahmen 23 angeordnet sind. Die wenigstens zwei Verformungsplatten 22 sind, wie in den Fig. 7 bis 10 gezeigt ist, über ein einziges, gemeinsames Befestigungselement 27, hier einen einzigen Befestigungsbolzen 28, miteinander verbunden. Der Befestigungsbolzen 28 erstreckt sich dabei quer zu den Verformungsplatten 22 durch deren jeweils einzige Montageöffnung 29, welche im Folgenden noch näher beschrieben wird. Der Befestigungsbolzen 28 erstreckt sich in Längsrichtung des Sicherheitswandsystems 1 mit seinem Sicherheitswandmodul 2, wenn dieses an der Gebäudefassadenwand und ihrer Unterkonstruktion 4 in Fig. 1 montiert ist. Trifft ein Geschoss auf das Sicherheitswandmodul 2, so sollen sich die Verformungsplatten 22 verformen, nicht aber das Befestigungselement 27, hier z.B. der Befestigungsbolzen 28 zum Befestigen der Verformungsplatten 22 aneinander, daher ist der Befestigungsbolzen möglichst stabil ausgebildet .

Die Verformungsplatte 22 weist, wie z.B. in den Fig. 11 und 12 gezeigt ist, dabei beispielsweise eine gewellte oder gerundete Außenkontur auf. Die Verformungsplatte 22 kann aber auch andere Außenkonturen, beispielweise mehreckige, insbesondere eine viereckige, darunter quadratische oder rechteckige Außenontur, wie in den Fig. 15 und 16, eine rautenförmige Außenkontur, wie in den Fig. 13 und 14, usw. aufweisen, um nur einige Beispiel zu nennen, je nach Funktion und Einsatzzweck.

Die jeweilige Verformungsplatte 22 dient dazu eine Kraft, die durch wenigstens einen als Geschoss wirkenden Gegenstand 6, auf das Sicherheitswandsystem 1 mit seinen Sicherheitswandmodulen 2 wirkt, zu dämpfen und zu absorbieren. Dies wird dadurch erreicht, dass sich die Verformungsplatte 22 verformen, insbesondere plastisch verformen lässt, während das Befestigungsmittel 27 hier der Befestigungsbolzen 28 sich nicht oder im Wesentlichen nicht verformt. Dadurch wirkt die Befestigungsvorrichtung 3 nicht als eine starre Auflage, sondern kann die kinetische Energie eines jeweils als Geschoss wirkenden Gegenstands 6 auf Sicherheitswandsystem 1 aufnehmen und dämpfen, welches in Fig. 1 z.B. an außen einer Gebäudefassadenwand vorgehängt befestigt ist.

Jede Verformungsplatte 22 weist die zuvor genannte einzige Montageöffnung 29 zum Verbinden der Verformungsplatte 22 mit der anderen Verformungsplatte 22 oder allen anderen Verformungsplatten 22 eines Verformungsplattensets 26 auf. Durch die einzige Montageöffnung 29 der jeweiligen Verformungsplatte 22 wird dann das einzige Befestigungselement 27, z.B. der Befestigungsbolzen 28, hindurchgeführt zum Befestigen alle Verformungsplatten 22 eines Verformungsplattensets 26 aneinander. Die einzige Montageöffnung 29 in der jeweiligen Verformungsplatte 22 ist dabei als Bohrung, d.h. kreisrunde Bohrung, ausgeführt. Dies gilt für alle Ausführungsformen der Erfindung.

Die jeweilige Verformungsplatte 22 ist dabei in dem in den Fig. 1-12 gezeigten Beispiel z.B. viereckig und insbesondere rechteckig ausgebildet, und weist zwei erste, einander gegenüberliegende Seiten 30 und zwei zweite, einander gegenüberliegende Seiten 31 auf. Die ersten und zweiten Seiten 30, 31 weisen dabei in dem Beispiel in Fig. 1-12 zusätzlich z.B. bogenförmige Abschnitte 32 auf und wahlweise zusätzlich abgerundete Ecken 33. In dem Beispiel in den Fig. 17 und 18 weisen nur die ersten Seiten 30 einen wellenförmigen Verlauf oder bogenförmige Abschnitte 32 auf. Die zweiten Seiten 31 sind dagegen gerade ausgebildet und weisen zusätzlich abgerundete Ecken 33 auf. Eine umgekehrte Ausbildung der ersten und zweiten Seiten 30, 31, bei denen die ersten Seiten 30 gerade ausgebildet und die zweiten Seiten 31 wellenförmig oder mit bogenförmigen Abschnitten versehen sind ist ebenfalls möglich.

Ebenso können die ersten und zweiten Seiten 30, 31 der viereckigen Verformungsplatte 22 auch als Rechteck mit gerade verlaufenden und zueinander parallelen Seiten mit spitzen oder abgerundeten Ecken ausgebildet sein, wie in dem Beispiel der Verformungsplatte 22 in den Fig. 15 und 16 gezeigt ist.

Des Weiteren können die ersten und zweiten Seiten 30, 31 auch eine Rautenform bilden mit wahlweise zusätzlich abgerundeten Ecken 32, wie in dem Beispiel in 13 und 14 gezeigt ist.

Bei jeder der jeweiligen in den Fig. 1-18 verwendeten Verformungsplatten 22 ist an wenigstens einer der ersten Seiten 30 ein zusätzlicher vorstehender Befestigungsabschnitt, insbesondere eine Befestigungszunge, vorgesehen, z.B. mittig oder versetzt.

Der vorstehende Befestigungszunge weist ein vorderes Ende 35 auf, wie z.B. in den Fig. 7, 8, 9, 11 und 12 gezeigt ist, das an einem Kopplungsbauteil 36, z.B. eine Stahlflach, befestigt wird, z.B. angeschweißt.

Das Kopplungsbauteil 36 kann wiederum an dem Gehäuserahmen 23 befestigt sein, z.B. an den Gehäuse-Endplatten 24 angeschraubt und/oder angeschweißt sein. Mit dem Kopplungsbauteil 36 kann die Befestigungsvorrichtung 4 anschließend an einer Unterkonstruktion 4, hier der Unterkonstruktion 4 der Fassadengebäudewand in Fig. 1-3 befestigt werden, z.B. an deren I-Träger 5 in Fig. 6 angeschraubt werden.

Das Kopplungsbauteil 36 ist beispielsweise ein Stahlflach oder ein anderes geeignetes Bauteil zur Anbindung an eine Unterkonstruktion 4, insbesondere einer Gebäudewand, wie z.B. in den Fig. 5-9 gezeigt ist.

Der Befestigungsabschnitt 34 kann des Weiteren auch an einer Halterung, z.B. in Form von zwei Halteplatten 38, befestigt werden. Dazu ist der Befestigungsabschnitt 34 zwischen den beiden Halteplatten 38 aufgenommen und an einer oder beiden Halteplatten 38 befestigt, insbesondere verschweißt und/oder verschraubt. Die Halterung ist wiederum an dem Gehäuserahmen 23 befestigt, z.B. mit diesem verschweißt oder verschraubt. Die beiden Halteplatten 38 sind dabei wie z.B. das Kopplungsbauteil 36 quer zwischen den beiden Gehäuse-Endplatten 24 angeordnet und an diesen befestigt und nehmen dazwischen den Befestigungsabschnitt 34 der Verfomungsplatte 22 auf.

Die beiden Halteelemente, hier Halteplatten 38, verlaufen in dem Gehäuserahmen 23 quer zwischen den beiden Gebäude-Endplatten und damit z.B. parallel zu den Verbindungsplatten 25 des Gehäuserahmens 23.

Die Erfindung ist aber nicht auf diese Halterung aus zwei Halteelementen, insbesondere Halteplatten 38, zum Aufnehmen und Befestigen des Befestigungsabschnitts 34 der jeweiligen Verformungsplatte 22 des Verformungsplattensets 26 beschränkt. Es kann jede andere geeignete Verbindung zum Befestigen der jeweiligen Verformungsplatte 22 in dem Gehäuserahmen 23 vorgesehen werden.

Die Verformungsplatten 22 eines Verformungsplattensets 26 werden mit ihrer jeweils einzigen Montageöffnung 29 abwechselnd derart in dem Gehäuserahmen 23 der Befestigungsvorrichtung 3 angeordnet und über den einzigen Befestigungsbolzen 28 miteinander verbunden, das z.B. immer abwechselnd eine Verformungsplatte 22 mit ihrem Befestigungsabschnitt 34 an dem Kopplungsbauteil 36 befestigt ist, und die nächste Verformungsplatte 22 an der Halterung, z.B. zwischen den zwei Halteelementen, hier z.B. Halteplatten 38, aufgenommen und befestigt ist, wie in den Fig. 6-10 gezeigt ist.

Dabei können in dem Gehäuserahmen 23 der Befestigungsvorrichtung 3 mehr als ein Verformungsplattenset 26 angeordnet sein, wie z.B. in den Fig. 1, 3, 5, 6, 7, 8, 9 und 10 gezeigt ist. Beispielsweise können in einem Gehäuserahmen 23 wenigstens zwei Verformungsplattensets 26 angeordnet sein, insbesondere übereinander, vorzugsweise in vertikaler Richtung oder entlang der Querseite des Sicherheitswandmoduls 2 übereinander angeordnet sein, wie in den Fig. 1, 3 und 5 sowie Fig. 10 gezeigt ist. Zwischen jeweils zwei übereinander angeordneten Verformungsplattensets 26 kann wahlweise zusätzlich eine dritte Verbindungsplatte 25 als Zwischenplatte 39 angeordnet sein und die beiden Verformungsplattensets 26 voneinander trennen.

Die jeweilige Verformungsplatte 22 weist neben ihrer einzigen Montageöffnung 29, wenigstens eine oder mehrere Verformungsstrukturen auf, die bewirken, dass die Verformungsplatte 22 sich verformen, insbesondere plastisch verformen kann und vor allem in montiertem Zustand des Sicherheitswandsystems 1, wenn ein Gegenstand 6 als Geschoss auf ein Sicherheitswandmodul 2 trifft.

Wie insbesondere in den Fig. 7, 8, 9, 11 und 12 und den Beispielen in den nachfolgenden Fig. 13-18 gezeigt ist, weist die jeweilige Verformungsplatte 22 beispielsweise eine Verformungsstruktur aus einem oder mehreren Schlitzen 47, z.B. längliche, insbesondere ovale Schlitze, usw., auf. Jeder Schlitz 47 weist dabei wenigstens einen Verformungsquersteg 48, insbesondere einen möglichst dünnen und/oder leicht verformbaren Verformungsquersteg 48, auf. Der Verformungsquersteg 48 kann z.B. gerade, gewellt oder gezackt usw. ausgebildet sein und sich verformen. Der wenigstens eine Verformungsquersteg 48 weist dabei vorzugsweise zusätzlich eine Sollbruchstelle 49 auf. Die Art, Anzahl und/oder Form der Verformungsquerstege 48 kann variiert werden, wobei der jeweilige Schlitz 47 der Verformungsstruktur weder als eine Montageöffnung vorgesehen noch dazu ausgebildet ist. Der Verformungsquersteg 48 unterteil des Schlitz 47 dabei in Schlitzabschnitte 50.

Der jeweilige längliche Schlitz 47 der ersten Verformungsstruktur erstreckt sich dabei mit seiner Länge beispielsweise entlang der ersten Seiten der Verformungsplatte 22 in dem Beispiel in den Fig. 1-12. Der jeweilige Verformungsquersteg 48 des länglichen Schlitzes 47, kann beispielsweise entlang oder im Wesentlichen entlang der zweiten Seiten der Verformungsplatte 22 verlaufen, wie in dem Beispiel in den Fig. 1-12 gezeigt ist.

Die Art, Anzahl und/oder Form der Schlitze 47 der Verformungsstruktur 22 kann variiert werden.

Die erfindungsgemäße Befestigungsvorrichtung 3 als Kopplungseinrichtung zwischen Sicherheitswandmodul und einer Unterkonstruktion, wie der Unterkonstruktion 4 der Fassade z.B. in den Fig. 1-7, kann die resultierenden Kräfte aus dem Sicherheitswandmodul 2 durch ihre jeweilige Verformungsplatte 22 aufnehmen und reduzieren, so dass so wenig wie möglich an Restenergien in die Unterkonstruktion geleitet werden können, wenn ein Gegenstand als Geschoss auf das Sicherheitswandsystem trifft. Mit einem starren Auflager, wie z.B. einer einfachen Schweißverbindung oder Schraubverbindung, ist dies nicht möglich, da bei einer starren Befestigung Kräfte nahezu direkt übertragen werden.

In den Fig. 9 und 10 sind verschiedene Positionen A1-A4 bezeichnet.

Die Position A1 bezeichnet die beiden Gehäuse-Endplatten 24, welcher durch die erste und zweite Verbindungsplatte 25 dazwischen verbunden sind und zusammen den Gehäuserahmen bilden. Die Position A4 bezeichnet eine weitere, hier dritte Verbindungsplatte 25, die die beiden Verformungsplattensets 26 voneinander trennt und den Gehäuserahmen 23 in zwei Gehäuserahmenabschnitte oder Gehäuserahmenboxen unterteilt.

Die Materialien der erfindungsgemäßen Befestigungsvorrichtung sind vorzugsweise alle oder zumindest teilweise aus Stahl, wie bei dem erfindungsgemäßen Sicherheitswandmodul. Diese Konstruktion ist auch eine Schweiß- und/oder Schraubkonstruktion. Position A2 bezeichnet die Verformungsplatten, insbesondere Verformungsbleche, die gezielt verformbar sind, um ähnlich wie bei dem Sicherheitswandmodul, die Reaktionen in die Unterkonstruktion soweit wie möglich zu verringern. Die Dicke d der Verformungsplatten, insbesondere Verformungsbelche, ist vorzugsweise größer als 5mm bzw. Dicke d > 5mm.

Wie in den Fig. 6 und 10 gezeigt ist, weist jedes Verformungsplattenset 26 wenigstens zwei, drei oder wie hier z.B. vier Verformungsplatten 22, insbesondere Verformungsbleche auf, die jeweils eine einzige Montageöffnung 29 aufweisen zum Hindurchführen und befestigen eines einzigen, gemeinsamen Befestigungselements 27, insbesondere Befestigungsbolzens 28. Die Anzahl der Verformungsplatten 22 kann je nach Anforderung variiert werde. Es kann bereits eine Verformungsplatte ausreichen pro Verformungsplattenset oder wenigstens zwei Verformungsplatten und mehr Verformungsplatten pro Verformungsplattenset, wie in den gezeigten Beispielen,

Eine Verformungsplatte 22, insbesondere Verformungsblech, kann eine große Energie aufnehmen bevor es reißt. Wie zuvor ausgeführt kann die Anzahl der Verformungsplatten je nach Anforderung angepasst und variiert werden. Eine Verformungsplatte, insbesondere Verformungsblech, hat eine bestimmte Federkennlinie an der man sieht bei welcher Belastung die Verformungsplatte 22 reißen würde. Je nach Anforderung und auftretenden Belastungen kann so über die Anzahl der Verformungsplatten die gewünschte Anforderung erzielt werden.

In horizontaler oder X-Richtung in Fig. 10 sind die Verformungsplatten erweiterbar, da man eine beliebige Anzahl an Verformungsplatten in Reihe schalten oder in Reihe anordnen kann. Die Verformungsplatten sind quasi in Reihe und parallel zueinander angebracht.

Mit Hilfe der Halterung mit ihren zwei Haltelementen, z.B. Halteplatten 38, in der Position A3, werden die Verformungsplatten 22 an den Gehäuse-Endplatten in Position A1 bzw. am Gehäuserahmen angebracht.

Mit Hilfe des Kopplungsbauteils, z.B. einer Kopplungsplatte, an der Position A5 verbindet man die Befestigungsvorrichtung mit einer möglichen Unterkonstruktion, hier der Unterkonstruktion der Fassade.

An den Gehäuse-Endplatten 24 in Position A1 sind flächenmäßig Bohrungen vorgesehen mit denen die Befestigungsvorrichtung an dem Sicherheitswandmodul und insbesondere dessen Sicherheitswand-Endplatte angeschraubt werden kann.

Die Größe und Anzahl der Schrauben 19 kann variieren. Es wird nur je nach Anforderung vorzugsweise überprüft, dass eine zulässige, maximale Abscherkraft der Schrauben vorzugsweise deutlich größer als die Kraft ist, die benötigt wird, um die Verformungsplatten zu verformen. Die Schrauben sollen quasi nicht abreisen bevor überhaupt Verformung stattgefunden hat.

In dem in den Fig. 7 und 8 gezeigten vergrößerten Ausschnitt A des Sicherheitswandsystems 1 und insbesondere der Befestigungsvorrichtung 4 gemäß Fig. 5, sind vier Sicherheitswandmodule 2 in der vertikalen und horizontalen Richtung bezogen auf die Fassade, an der das Sicherheitswandsystem 1 an einer Unterkonstruktion 4 befestigt ist, miteinander gekoppelt. Zwischen den Sicherheitswandmodulen 2 und an den Rändern befinden sich jeweils die Befestigungsvorrichtungen 4. Hier wird ein weiterer Vorteil deutlich, da bei einem Treffer auf ein Sicherheitswandmodul 2 in der Regel auch das benachbarte Sicherheitswandmodul 2 aktiviert wird. Dadurch können weitere, möglich auftretende Kräfte in die Unterkonstruktion, hier der Fassade, reduziert werden. Hinter den Sicherheitswandmodulen befindet sich beispielhaft eine mögliche Unterkonstruktion in Form eines I-Trägers an dem die jeweilige Befestigungsvorrichtung befestigt ist, wie insbesondere in dem vergrößerten Ausschnitt B in Fig. 6 gezeigt ist. Trifft der als Geschoss wirkende Gegenstand z.B. von innen, wie in Fig. 1 gezeigt ist, auf das Sicherheitswandmodul, so wird die kinetische Energie in Verformungsenergie umgewandelt und die Auflagerkräfte an den Befestigungspunkten auf ein möglichst geringes Maß reduziert. Die restliche Energie wird über die Kopplungselemente abgetragen, sodass sehr wenig Restenergie in die Unterkonstruktion geleitet wird. Von innen bedeutet in diesem Fall, wie zuvor in Fig. 1 gezeigt ist, dass ein Gegenstand als Geschoss auf die Rückseite des Sicherheitswandmoduls des an der Vorderseite der Fassade aufgehängten Sicherheitswandsystems trifft.

In den Fig. 13 und 14 ist ein weiteres Beispiel einer Verformungsplatte 22 gezeigt, wie sie bei der erfindungsgemäßen Befestigungsvorrichtung 3 des Sicherheitswandsystems 1 gemäß der zuvor beschrieben Fig. 1-12 eingesetzt werden kann.

In dem in Fig. 13 und 14 gezeigten Ausführungsbeispiel bilden die ersten und zweiten Seiten der viereckigen Verformungsplatte 22 eine Rautenform mit zusätzlich abgerundeten Ecken.

Die Verformungsplatte weist ebenfalls eine einzige Montageöffnung 29 zum Aufnehmen des einzigen Befestigungselements 27, hier z.B. einzigen Befestigungsbolzens 28, auf. Dies gilt für alle Ausführungsformen der Erfindung. Die Montageöffnung 29 ist als Bohrung, insbesondere kreisförmige Bohrung, ausgebildet. In dem in den Fig. 13 und 14 gezeigten Ausführungsbeispiel, weist die Verformungsplatte 22 eine Verformungsstruktur aus wenigstens einem rautenförmigen Schlitz 47, insbesondere länglichen rautenförmigen Schlitz auf. Eine längere von beiden Verbindungslinien zwischen den gegenüberliegenden Ecken des rautenförmigen Schlitzes 47 erstreckt sich entlang der beiden ersten Seiten der Verformungsplatte 22. Des Weiteren weist der rautenförmige Schlitz 47 einen oder hier mehrere Verformungsquerstege 48 auf. Die Verformungsquerstege 48 verlaufen dabei in dem Beispiel in Fig. 13 und 14 entlang oder im Wesentlichen entlang der zweiten Seiten der Verformungsplatte und können wahlweise zusätzlich jeweils eine Sollbruchstelle 49 aufweisen.

In dem in Fig. 13 und 14 gezeigten Beispiel, weist die Verformungsplatte 22 ebenfalls an einer der ersten Seiten den zuvor mit Bezug auf die Fig. 1-12 beschriebenen zusätzlichen, vorstehenden Befestigungsabschnitt 34, insbesondere eine Befestigungszunge, auf. Dies gilt ebenfalls für alle Ausführungsformen, wie sie im Folgenden auch in den Fig. 15-18 gezeigt sind.

In dem Beispiel in Fig. 13 und 14 weist die Verformungsplatte 22 auch an der anderen ersten Seite einen vorstehenden Abschnitt auf. Dieser kann ebenfalls zusätzlich als vorstehender Befestigungsabschnitt, wie der erste Befestigungsabschnitt 34 ausgebildet sein. Je nachdem, kann die Verformungsplatte 22 dann so montiert werden, dass sie von der einen oder anderen Seite an dem zugeordneten Kopplungsbauteil 36 befestigt wird, insbesondere angeschweißt wird. Die anderen Verformungsplatten 22 in den Ausführungsbeispielen in den Fig. 1-12 und 15-18 können ebenfalls eine solchen zweiten, vorstehenden Befestigungsabschnitt, insbesondere eine Befestigungszunge, aufweisen. Dies gilt für alle Ausführungsformen der Erfindung.

In dem Beispiel der Verformungsplatte 22 in den Fig. 15 und 16 sind die ersten und zweiten Seiten der rechteckigen Verformungsplatte 22 als Rechteck mit geraden und zueinander parallelen Seiten mit spitzen oder abgerundeten Ecken ausgebildet.

Neben der einzigen Montageöffnung 29 in Form einer Bohrung, d.h. kreisrunden Bohrung, ist eine Verformungsstruktur vorgesehen. Diese weist wenigstens einen oder mehrere längliche, gewellte Schlitze 47. Der jeweils längliche, gewellte Schlitz 47 ist mit mehreren Verformungsquerstegen 48 versende, die den Schlitz 47 in mehrere Schlitzabschnitte 50 unterteilen. Wenigstens ein, mehrere oder alle Verformungsquerstege 48 können dabei ohne oder mit einer Sollbruchstelle 49 ausgebildet sein. Der wenigstens eine längliche, gewellte Schlitz 47 erstreckt sich mit seiner Länge beispielsweise entlang der ersten Seiten der Verformungsplatte 22.

In dem in Fig. 15 und 16 gezeigten Beispiel, weist die Verformungsplatte 22 ebenfalls an einer der ersten Seiten den zuvor mit Bezug auf die Fig. 1-12 beschriebenen zusätzlichen, vorstehenden Befestigungsabschnitt 34, insbesondere eine Befestigungszunge, auf.

Der Befestigungsabschnitt 34 kann, wie zuvor mit Bezug auf die Fig. 1-14 beschrieben wurde, an dem Kopplungsbauteil 36 oder zwischen den zweite Halteplatten 38 befestigt, z.B. angeschweißt werden,

In dem Beispiel der Verformungsplatte 22 in den Fig. 17 und 18 sind die ersten und zweiten Seiten der rechteckigen Verformungsplatte 22 als Rechteck ausgebildet, wobei im Gegensatz zudem Beispiel in den Fig. 11 und 12, nur die ersten Seiten einen wellenförmigen Verlauf oder bogenförmige Abschnitte aufweisen. Die zweiten Seiten sind dagegen gerade und die Ecken sind zusätzlich gerundet. Eine umgekehrte Ausbildung der ersten und zweiten Seiten, bei denen die ersten Seiten gerade und die zweiten Seiten wellenförmig oder mit bogenförmigen Abschnitten versehen sind ist ebenfalls möglich, sowie weitere Variationen.

Neben der einzigen Montageöffnung 29 in Form einer Bohrung, d.h. kreisrunden Bohrung, ist eine Verformungsstruktur vorgesehen. Diese weist wenigstens einen oder mehrere, gerade, längliche, insbesondere nutförmige Schlitze 47 auf. Der jeweils längliche, gerade, nutförmige Schlitz weist mehrere Schlitzabschnitte 50 auf, die durch einen jeweiligen Verformungsquersteg 48 voneinander getrennt sind. Wenigstens ein, mehrere oder alle Verformungsquerstege können dabei ohne oder mit einer Sollbruchstelle 49 ausgebildet sein. Der wenigstens eine längliche, gerade, nutförmige Schlitz erstreckt sich mit seiner Länge beispielsweise entlang der ersten Seiten der Verformungsplatte.

Die Erfindung ist dabei auf die in den Fig. 1-18 beschriebenen Verformungsplatten nicht beschränkt, insbesondere können die in den Fig. 11-18 gezeigten Verformungsplatten 22 und einzelnen Verformungsstrukturen beliebig miteinander kombiniert werden. Alle erfindungsgemäßen Verformungsplatten 22 weisen nur eine einzige Montageöffnung 29 in Form einer Bohrung, d.h. kreisrunden Bohrung auf, und wenigstens einen Schlitz 47 als Verformungsstruktur auf, welcher länglich und/oder mit wenigstens einem Verformungsquersteg 48 ausgebildet ist und wobei dieser wenigstens eine Schlitz 47 nicht als weitere Montageöffnung ausgebildet, vorgesehen oder geeignet ist. Der wenigstens eine Verformungsquersteg 48 kann dabei wahlweise zusätzlich eine Sollbruchstelle 49 aufweisen. Des Weiteren weisen alle erfindungsgemäßen Verformungsplatten 22 einen einzigen oder zwei vorstehende Befestigungsabschnitte, insbesondere eine einzige oder zwei Befestigungszungen, auf, wie zuvor mit Bezug auf die Fig. 1-18 beschrieben wurde.

Bei dem zuvor mit Bezug auf die Fig. 1-18 beschriebenen Sicherheitswandsystem 1 mit seinem Sicherheitswandmodul 2 und der Befestigungsvorrichtung 3, ist das Sicherheitswandmodul 2 ein Stahl- Sicherheitswandmodul mit einer speziell geformten Blechstruktur mit einem gewellten Blech mit eingesetzten Verstärkungsquerrippen 15 und der Befestigungsvorrichtung 2, welche zwischen dem Sicherheitswandmodul 2 und einer beliebigen Unterkonstruktion 4/Stahlkonstruktion angebracht werden kann. Diese Konstruktionen eignet sich optimal für sehr hohe Energieabsorptionen durch ein auftreffendes schnelles Geschoss/Projektil mit hoher Masse bei gleichzeitig geringen Auflagerreaktionen, die an einer beliebigen Unterkonstruktion 4 auftreten.

Das erfindungsgemäße Sicherheitswandsystem mit seinem erfindungsgemäßen Sicherheitswandmodul und seiner erfindungsgemäßen Befestigungsvorrichtung, kann große Energien unter starken Verformungen absorbieren ohne zu versagen. Es weist eine einfache Bauweise auf. Weiter ist eine gute Anpassung an eine Unterkonstruktion möglich, d.h. Sicherheitswandmodul und Befestigungsvorrichtung gemäß der Erfindung sind unabhängig von der Unterkonstruktion. Einfache Materialen, wie schweißbare Metalle bzw. Metalllegierungen, insbesondere Stahl, erlauben eine gute Schweißeignung und gute Bearbeitungsmöglichkeiten. Des Weiteren kann eine Gewichtsoptimierung durch die konstruktive Gestaltung des Sicherheitswandmoduls erreicht werden. In Verbindung mit der erfindungsmäßen Befestigungsvorrichtung werden hier relative hohe Widerstände bei kleinerer Masse erreicht. Die Sicherheitswandmodule sind frei Skalierbar, in Länge, Breite und Tiefe aufgrund der konstruktiven Gestaltungen und relativ freien Bearbeitbarkeit. Auch die Verstärkungsquerrippen sind beliebig anpassbar und erweiterbar. Die erfindungsmäße Befestigungsvorrichtung 4 ist frei skalierbar, da die Verformungsplatten beliebig erweiterbar sind und beliebig in Reihe und parallel geschaltet montiert werden können durch den Befestigungsbolzen. Die Form der Verformungsplatten ist des Weiteren frei wählbar.

Durch die Fähigkeit einer großen Verformung des Sicherheitswandsystems mit seinem jeweiligen Sicherheitswandmodul und den erfindungsgemäßen Befestigungsvorrichtungen reduziert man so optimal die auftretenden Kräfte an den Befestigungsvorrichtungen des Sicherheitswandsystems z.B. an einer Fassade. Die Befestigungsvorrichtungen müssen anschließend die resultierenden Kräfte aufnehmen, sodass die beliebige Unterkonstruktion nicht zerstört wird. Dadurch, dass die Befestigungsvorrichtungen sich ähnlich wie das Sicherheitswandmodul verformen lassen, werden die Lagerreaktionen auf die Unterkonstruktion nahezu vollständig reduziert. Wichtig ist hierbei schon vorab die auftretenden Lagerreaktionen an den Befestigungsvorrichtungen zu reduzieren. Dies geschieht durch eine gezielte Zerstörung einzelner "Opferrippen" und durch eine hohe Verformung ohne Durchdringung des Gegenstands als Geschoss.

Weitere Aspekte der Erfindung sind:
1. Sicherheitswandmodul (2) für eine Gebäudewand insbesondere zur Dämpfung wenigstens eines auf das Sicherheitswandmodul (2) als Geschoss auftreffenden Gegenstands (6), aufweisend:
   - ein gewelltes Profil (9) mit Wellenprofilabschnitten (14), wobei die Längsseiten (42) der Wellenprofilabschnitte (14)) sich in Längsrichtung des Sicherheitswandmoduls (2) erstrecken,
   - wobei auf einer Vorderseite und/oder Rückseite des gewellten Profils (9), in einem Wellental (52) das zwischen wenigstens zwei benachbarten Wellenprofilabschnitten (14) gebildet wird, mehrere Verstärkungsquerrippen (15), insbesondere plattenförmige Verstärkungsrippen, befestigt sind, wobei die jeweilige Verstärkungsrippe (15) sich dabei quer oder in Querrichtung zwischen den Längsseiten (42) der beiden benachbarten Wellenprofilabschnitte (14) erstreckt.
2. Sicherheitswandmodul nach Aspekt 1,
   **dadurch gekennzeichnet,**
   dass die Verstärkungsquerrippe (15) sich zwischen einem Boden (44) und zwischen den beiden Längsseiten (42) der zwei benachbarten Wellenprofilabschnitten (14, 14') erstreckt, zwischen einem inneren Ende (45) und einem äußeren Ende (46) der beiden Längsseiten (42) der zwei benachbarten Wellenprofilabschnitte (14, 14').
3. Sicherheitswandmodul nach Aspekt 1 oder 2,
   **dadurch gekennzeichnet,**
   dass der jeweilige Wellenprofilabschnitt (14, 14') aus zwei Z-Profilen (10, 10'), insbesondere spiegelbildlich zueinander angeordneten Z-Profilen (10, 10'), derart zugsammengesetzt ist, dass die beiden Z-Profile (10, 10') einen Hutprofil- oder Trapezprofilabschnitt (14) eines Hut- oder Trapezprofils als Wellenprofil (9) bilden,
   wobei die jeweiligen zwei Z-Profile (10, 10') vorzugsweise miteinander verschweißt und/oder verschraubt sind.
4. Sicherheitswandmodul nach Aspekt 3,
   **dadurch gekennzeichnet,**
   dass wenigstens zwei der benachbarten Wellenprofilabschnitten (14) aus zwei Z-Profilen (10, 10') mittels eines L-Profils (16) miteinander verschraubbar sind.
5. Sicherheitswandmodul nach einem der vorstehenden Aspekte,
   dadurch gekennzeichnet,
   dass an wenigstens einer Seite, insbesondere zwei gegenüberliegenden Seiten des Wellenprofils, vorzugsweise der jeweiligen Längsseite (42) des Wellenprofils (9) in Längsrichtung, ein Kopplungs- oder Verbindungselement (20) befestigt ist, zur Verbindung des Sicherheitswandmoduls (2) mit einem weiteren Sicherheitswandmodul (2) insbesondere an deren Längsseiten (40), wobei das Kopplungs- oder Verbindungselement (20) an dem Wellenprofil (9) vorzugsweise angeschraubt und/oder angeschweißt ist, und wobei das Kopplungs- oder Verbindungselement (20) insbesondere ein Winkel oder L-Profil ist.
6. Sicherheitswandmodul nach einem der vorstehenden Aspekte,
   **dadurch gekennzeichnet,**
   dass an wenigstens einer weiteren Seite, insbesondere zwei weiteren gegenüberliegenden Seiten des Wellenprofils (9), vorzugsweise einer jeweiligen Querseite (43) des Wellenprofils, eine Sicherheitswand-Endplatte (21), insbesondere ein Stahlflach, befestigt ist, zur Verbindung des Sicherheitswandmoduls (2) mit wenigstens einer oder mehreren Befestigungsvorrichtungen (3) an seiner Querseite (41), vorzugsweise durch Verschweißen und/oder Verschrauben, und wobei die Sicherheitswand-Endplatte (21) insbesondere ein flache Metallplatte, vorzugsweise ein Stahlflach ist.
7. Sicherheitswandmodul nach einem der vorstehenden Aspekte,
   **dadurch gekennzeichnet,**
   dass die Verstärkungsquerrippen (15) auf der Vorder- und/oder Rückseite des Wellenprofils (9) in vorbestimmten, regelmäßigen und/oder unregelmäßigen Abständen in Längsrichtung entlang der wenigstens zwei benachbarten Wellenprofilabschnitte (14) vorgesehen sind, und/oder wobei wenigstens zwei oder alle der Verstärkungsrippen (15) von wenigstens zwei, zweier zueinander benachbarten Wellenprofilabschnitte (14) in Längs- und Querrichtung des Wellenprofils (9) in einer Reihe zueinander oder versetzt zueinander angeordnet sind.
8. Sicherheitswandmodul nach einem der vorstehenden Aspekte,
   **dadurch gekennzeichnet,**
   dass wenigstens ein, zwei oder alle Wellenprofilabschnitte (14) des Wellenprofils (9), wenigstens ein, zwei oder alle Schrauben (19), wenigstens ein Kopplungs- oder Verbindungselement (20) und/oder wenigstens eine Sicherheitswand-Endplatte (21) aus Stahl besteht bzw. bestehen.
9. Sicherheitswandsystem (1) aufweisend wenigstens ein Sicherheitswandmodul (2) gemäß einem der vorstehenden Aspekte, und wenigstens eine Befestigungsvorrichtung (3) zum Befestigen des Sicherheitswandmoduls (2) an einer Gebäudewand.
10. Sicherheitswandsystem nach Aspekt 9,
   **dadurch gekennzeichnet,**
   dass das Sicherheitswandsystem (1) aus wenigstens zwei Sicherheitswandmodulen (2) und insbesondere wenigstens vier Sicherheitswandmodulen (2) besteht,
   wobei wenigstens zwei Sicherheitswandmodule (2) an ihren beiden Kopplungs- oder Verbindungselementen (20) miteinander verschraubt und/oder verschweißt sind, und/oder wobei wenigstens zwei Sicherheitswandmodule (2) durch die wenigstens eine Befestigungsvorrichtung (3) miteinander verbunden sind, wobei die wenigstens eine Befestigungsvorrichtung (3) an den beiden gegenüberliegenden Sicherheitswand-Endplatten (21) der beiden Sicherheitswandmodule (2) befestigt ist, insbesondere an diesen angeschraubt und/oder angeschweißt ist.
11. Befestigungsvorrichtung (3), insbesondere zur Befestigung an einem Sicherheitswandmodul (2) gemäß einem der Aspekte 1 bis 8 und besonders zur Befestigung eines Sicherheitswandsystems (1) mit wenigstens einem Sicherheitswandmodul (2) an einer Gebäudewand gemäß Aspekt 9 oder 10, aufweisend:
   - einen Gehäuserahmen (23),
   - wenigstens ein Verformungsplattenset (26), wobei das Verformungsplattenset (26) wenigstens zwei Verformungsplatten (22) aufweist, wobei das wenigstens eine Verformungsplattenset (26) in dem Gehäuserahmen (23) befestigt ist,
   - wobei jedes Verformungsplattenset (26) ein Befestigungselement (27) aufweist, vorzugsweise einen Befestigungsbolzen (28), zum Befestigen der Verformungsplatten (22) des Verformungsplattensets (26) aneinander, wobei jede Verformungsplatte (22) nur eine einzige Montageöffnung (29), insbesondere Bohrung, aufweist, zur Aufnahme des Befestigungselements (27) und zum Befestigen der Verformungsplatten (22) aneinander, und
   wobei die jeweilige Verformungsplatte (22) des Verformungsplattensets (26) wenigstens eine Verformungsstruktur aufweist zur Verformbarkeit, insbesondere plastischen Verformbarkeit, der Verformungsplatte (22) .
12. Befestigungsvorrichtung nach Aspekt 11,
   **dadurch gekennzeichnet,**
   dass der Gehäuserahmen (23) zwei Gehäuse-Endplatten (24) aufweist und zwei Verbindungsplatten (25), die zwischen den beiden Gehäuseplatten (25) angeordnet und an diesen befestigt sind, insbesondere angeschraubt und/oder angeschweißt sind,
   wobei die jeweilige Gehäuse-Endplatte (24) mit einer zugeordneten Sicherheitswand-Endplatte (21) eines Sicherheitswandmoduls (2) verbindbar ausgebildet ist, insbesondere durch Verschrauben und/oder Verschweißen, und wobei die jeweilige Gehäuse-Endplatte (24) vorzugsweise parallel zu der zugeordneten Sicherheitswand-Endplatte (21) an dieser befestigbar vorgesehen ist.
13. Befestigungsvorrichtung nach Aspekt 11 oder 12,
   **dadurch gekennzeichnet,**
   dass die Verformungsplatten (22) des wenigstens einen Verformungsplattensets (26) parallel zu den Gehäuse-Endplatten (24) in dem Gehäuserahmen (23) befestigt sind.
14. Befestigungsvorrichtung nach einem der Aspekt 11 bis 13,
   **dadurch gekennzeichnet,**
   dass die jeweilige Verformungsplatte (22) einen vorstehenden Befestigungsabschnitt (34) aufweist, insbesondere eine vorstehende Befestigungszunge, zum Befestigen der Verformungsplatte (22) an dem Gehäuserahmen (23), wobei die wenigstens zwei Verformungsplatten (22) des Verformungsplattensets (22) mit ihrem vorstehenden Befestigungsabschnitten (34) derart abwechselnd aneinander befestigt sind, dass ihre Befestigungsabschnitte (34) in entgegengesetzt Richtungen zeigen, insbesondere zu einer Vorder- und Rückseite des Gehäuserahmens (23), wobei insbesondere die Vorder- und Rückseite des Gehäuserahmens (23) zu der Vorder- und Rückseite (8, 7) des Sicherheitswandmoduls (2) korrespondiert, wenn die Befestigungsvorrichtung (3) an dem Sicherheitswandmodul (2) befestigt ist.
15. Befestigungsvorrichtung nach einem der Aspekte 11 bis 14,
   **dadurch gekennzeichnet,**
   dass der vorstehende Befestigungsabschnitt (34), insbesondere ein vorstehendes Ende des Befestigungsabschnitts (34), der jeweiligen Verformungsplatte (22) an einem an dem Gehäuserahmen (23) befestigten Kopplungsbauteil (36) befestigt ist, wobei das Kopplungsbauteil (36) vorzugsweise derart ausgebildet ist an einer zugeordneten Unterkonstruktion (4) einer Gehäusewand befestigbar zu sein, insbesondere durch Verschweißen und/oder Verschrauben mit der Unterkonstruktion (4),
   wobei das Kopplungsbauteil (36) bevorzugt ein Flachmetall ist, insbesondere Stahlflach, das quer zu den beiden Gehäuse-Endplatten (24) verlaufend an diesen befestigt ist, und insbesondere an der Seite, vorzugsweise Rückseite, des Gehäuserahmens (23) befestigt ist, mit der der Gehäuserahmen (23) an der Unterkonstruktion (4) befestigt wird.
16. Befestigungsvorrichtung nach einem der Aspekte 11 bis 15,
   **dadurch gekennzeichnet,**
   dass der Gehäuserahmen (23) eine Halterung aufweist, an welcher der vorstehende Befestigungsabschnitt (34) der jeweiligen Verformungsplatte (22) befestigbar ist, insbesondere durch Verschweißen und/oder Verschrauben,
   wobei die Halterung vorzugsweise zwei Halteelemente, insbesondere zwei Halteplatten (38), aufweist, zwischen denen der vorstehende Befestigungsabschnitt (34) der Verformungsplatte (22) aufgenommen und befestigt ist,
   wobei die Halterung an dem Gehäuserahmen (23) befestigt ist, insbesondere auf der anderen Seite, vorzugsweise Vorderseite, des Gehäuserahmens (23), die die von der Unterkonstruktion (4) abgewandt Seite ist.
17. Befestigungsvorrichtung nach einem der Aspekte 1 bis 16,
   **dadurch gekennzeichnet,**
   dass die jeweilige Verformungsplatte (22) als Verformungsstruktur wenigstens einen oder mehrere, Schlitze, insbesondere längliche Schlitze (47) aufweist, wobei die länglichen Schlitze (47) sich dabei vorzugsweise entlang der Länge des Gebäuderahmens (23) und in Querrichtung eines an der Befestigungsvorrichtung befestigbaren Sicherheitswandmoduls (2) erstrecken.
18. Befestigungsvorrichtung nach einem der Aspekte 11 bis 17,
   **dadurch gekennzeichnet,**
   dass wenigstens einer, mehrere oder alle Schlitze, insbesondere länglichen Schlitze (47) der Verformungsstruktur der jeweiligen Verformungsplatte (22) wenigstens einen Verformungsquersteg (48) aufweisen,
   wobei der Verformungsquersteg (48) insbesondere als gerader, gebogener und/oder gezackter Verformungsquersteg ausgebildet ist, und/oder
   wobei der Verformungsquersteg (48) wenigstens eine zusätzlich eine Sollbruchstelle (49) aufweist zum Brechen, insbesondere definierten Brechen, bei einer Verformung, insbesondere plastischen Verformung, der Verformungsplatte (22).
19. Befestigungsvorrichtung nach einem der Aspekte 17 oder 18,
   **dadurch gekennzeichnet,**
   dass der längliche Schlitz (47) oval, mehreckige, insbesondere rautenförmig, nutförmig und/oder gewellt ist und durch wenigstens einen Verformungsquersteg (48) in wenigstens zwei Schlitzabschnitte (50) unterteilbar ist.
20. Befestigungsvorrichtung nach einem der Aspekte 11 bis 19,
   **dadurch gekennzeichnet,**
   dass die Verformungsplatte (22) als eine mehreckig, insbesondere quadratisch, rechteckig, rautenförmige, Platte ausgebildet ist, die mit der wenigstens einen Verformungsstruktur (48, 49) versehen ist und an einer Seite den einen vorstehende Befestigungsabschnitt (34) aufweist, welcher in Richtung der Vorder- oder Rückseite des Gehäuserahmens (23) vorsteht, wenn die Verformungsplatte (22) in dem Gehäuserahmen (23) befestigt ist.
21. Verformungsplatte (22), insbesondere einer Befestigungsvorrichtung gemäß einem der Aspekte 11 bis 20, wobei die Verformungsplatte (22) eine einzige Montageöffnung (29) aufweist, zur Aufnahme eines Befestigungselements (27, 28), wobei die Montageöffnung (29) eine Bohrung, insbesondere kreisrunde Bohrung ist, und wobei die Verformungsplatte (22) wenigstens eine Verformungsstruktur (47, 48) aufweist zur Verformung, insbesondere plastischen Verformung, der Verformungsplatte (22) durch die wenigstens eine Verformungsstruktur (47, 48).

Die Erfindung, wie sie zuvor anhand von Ausführungsbeispielen mit Bezug auf die Fig. 1-18 beschrieben wurde, kann beliebig kombiniert werden, insbesondere einzelne Merkmale davon.

### Bezugszeichenliste

- 1: Sicherheitswandsystem
- 2: Sicherheitswandmodul
- 3: Befestigungsvorrichtung
- 4: Unterkonstruktion
- 5: I-Träger
- 6: Gegenstand
- 7: Rückseite des Sicherheitswandmoduls
- 8: Vorderseite des Sicherheitswandmoduls
- 9: Gewelltes Profil
- 10: Z-Profil
- 11: mittlerer Stegabschnitt
- 12: erster Stegabschnitt
- 13: zweiter Stegabschnitt
- 14: Hutprofilabschnitt
- 15: Verstärkungsquerrippe
- 16: L-Profil
- 17: erster Stegabschnitt des L-Profils
- 18: zweiter Stegabschnitt des L-Profils
- 19: Schraube
- 20: Kopplungs- oder Verbindungselement
- 21: Sicherheitswand-Endplatte
- 22: Verformungsplatte
- 23: Gehäuserahmen
- 24: Gehäuse-Endplatte
- 25: Verbindungsplatte
- 26: Verformungsplattenset
- 27: Befestigungselement
- 28: Befestigungsbolzen
- 29: Montageöffnung
- 30: erste Seite
- 31: zweite Seite
- 32: bogenförmiger Abschnitt
- 33: abgerundete Ecke
- 34: Befestigungsabschnitt
- 35: vorderes Ende des Befestigungsabschnitts
- 36: Kopplungsbauteil
- 37: Befestigungsseite des Befestigungsabschnitts
- 38: Halteplatten
- 39: Zwischenplatte
- 40: Längsseite des Sicherheitswandmoduls
- 41: Querseite des Sicherheitswandmoduls
- 42: Längsseite des Wellenprofils
- 43: Querseite des Wellenprofils
- 44: Boden
- 45: inneres, unteres Ende
- 46: äußeres, oberes Ende
- 47: längliche Schlitze
- 48: Verformungsquersteg
- 49: Sollbruchstelle
- 50: Schlitzabschnitt
- 51: Längskante
- 52: Wellental
- 53: Schweißnaht

## Patentansprüche

1. Sicherheitswandmodul (2) für eine Gebäudewand insbesondere zur Dämpfung wenigstens eines auf das Sicherheitswandmodul (2) als Geschoss auftreffenden Gegenstands (6), aufweisend:
- ein gewelltes Profil (9) mit Wellenprofilabschnitten (14), wobei die Längsseiten (42) der Wellenprofilabschnitte (14)) sich in Längsrichtung des Sicherheitswandmoduls (2) erstrecken,
- wobei auf einer Vorderseite und/oder Rückseite des gewellten Profils (9), in einem Wellental (52) das zwischen wenigstens zwei benachbarten Wellenprofilabschnitten (14) gebildet wird, mehrere Verstärkungsquerrippen (15), insbesondere plattenförmige Verstärkungsrippen, befestigt sind, wobei die jeweilige Verstärkungsrippe (15) sich dabei quer oder in Querrichtung zwischen den Längsseiten (42) der beiden benachbarten Wellenprofilabschnitte (14) erstreckt.

2. Sicherheitswandmodul nach Anspruch 1,
**dadurch gekennzeichnet,**
**dass** die Verstärkungsquerrippe (15) sich zwischen einem Boden (44) und zwischen den beiden Längsseiten (42) der zwei benachbarten Wellenprofilabschnitten (14, 14') erstreckt, zwischen einem inneren Ende (45) und einem äußeren Ende (46) der beiden Längsseiten (42) der zwei benachbarten Wellenprofilabschnitte (14, 14').

3. Sicherheitswandmodul nach Anspruch 1 oder 2,
**dadurch gekennzeichnet,**
**dass** der jeweilige Wellenprofilabschnitt (14, 14') aus zwei Z-Profilen (10, 10'), insbesondere spiegelbildlich zueinander angeordneten Z-Profilen (10, 10'), derart zugsammengesetzt ist, dass die beiden Z-Profile (10, 10') einen Hutprofil- oder Trapezprofilabschnitt (14) eines Hut- oder Trapezprofils als Wellenprofil (9) bilden,
wobei die jeweiligen zwei Z-Profile (10, 10') vorzugsweise miteinander verschweißt und/oder verschraubt sind.

4. Sicherheitswandmodul nach Anspruch 3,
**dadurch gekennzeichnet,**
**dass** wenigstens zwei der benachbarten Wellenprofilabschnitten (14) aus zwei Z-Profilen (10, 10') mittels eines L-Profils (16) miteinander verschraubbar sind.

5. Sicherheitswandmodul nach einem der vorstehenden Ansprüche,
**dadurch gekennzeichnet,**
**dass** an wenigstens einer Seite, insbesondere zwei gegenüberliegenden Seiten des Wellenprofils, vorzugsweise der jeweiligen Längsseite (42) des Wellenprofils (9) in Längsrichtung, ein Kopplungs- oder Verbindungselement (20) befestigt ist, zur Verbindung des Sicherheitswandmoduls (2) mit einem weiteren Sicherheitswandmodul (2) insbesondere an deren Längsseiten (40), wobei das Kopplungs- oder Verbindungselement (20) an dem Wellenprofil (9) vorzugsweise angeschraubt und/oder angeschweißt ist, und wobei das Kopplungs- oder Verbindungselement (20) insbesondere ein Winkel oder L-Profil ist.

6. Sicherheitswandmodul nach einem der vorstehenden Ansprüche,
**dadurch gekennzeichnet,**
**dass** an wenigstens einer weiteren Seite, insbesondere zwei weiteren gegenüberliegenden Seiten des Wellenprofils (9), vorzugsweise einer jeweiligen Querseite (43) des Wellenprofils, eine Sicherheitswand-Endplatte (21), insbesondere ein Stahlflach, befestigt ist, zur Verbindung des Sicherheitswandmoduls (2) mit wenigstens einer oder mehreren Befestigungsvorrichtungen (3) an seiner Querseite (41), vorzugsweise durch Verschweißen und/oder Verschrauben, und wobei die Sicherheitswand-Endplatte (21) insbesondere ein flache Metallplatte, vorzugsweise ein Stahlflach ist.

7. Sicherheitswandmodul nach einem der vorstehenden Ansprüche,
**dadurch gekennzeichnet,**
**dass** die Verstärkungsquerrippen (15) auf der Vorder- und/oder Rückseite des Wellenprofils (9) in vorbestimmten, regelmäßigen und/oder unregelmäßigen Abständen in Längsrichtung entlang der wenigstens zwei benachbarten Wellenprofilabschnitte (14) vorgesehen sind, und/oder wobei wenigstens zwei oder alle der Verstärkungsrippen (15) von wenigstens zwei, zweier zueinander benachbarten Wellenprofilabschnitte (14) in Längs- und Querrichtung des Wellenprofils (9) in einer Reihe zueinander oder versetzt zueinander angeordnet sind.

8. Sicherheitswandmodul nach einem der vorstehenden Ansprüche,
**dadurch gekennzeichnet,**
**dass** wenigstens ein, zwei oder alle Wellenprofilabschnitte (14) des Wellenprofils (9), wenigstens ein, zwei oder alle Schrauben (19), wenigstens ein Kopplungs- oder Verbindungselement (20) und/oder wenigstens eine Sicherheitswand-Endplatte (21) aus Stahl besteht bzw. bestehen.

9. Sicherheitswandsystem (1) aufweisend wenigstens ein Sicherheitswandmodul (2) gemäß einem der vorstehenden Ansprüche, und wenigstens eine Befestigungsvorrichtung (3) zum Befestigen des Sicherheitswandmoduls (2) an einer Gebäudewand.

10. Sicherheitswandsystem nach Anspruch 9,
**dadurch gekennzeichnet,**
**dass** das Sicherheitswandsystem (1) aus wenigstens zwei Sicherheitswandmodulen (2) und insbesondere wenigstens vier Sicherheitswandmodulen (2) besteht,
wobei wenigstens zwei Sicherheitswandmodule (2) an ihren beiden Kopplungs- oder Verbindungselementen (20) miteinander verschraubt und/oder verschweißt sind, und/oder wobei wenigstens zwei Sicherheitswandmodule (2) durch die wenigstens eine Befestigungsvorrichtung (3) miteinander verbunden sind, wobei die wenigstens eine Befestigungsvorrichtung (3) an den beiden gegenüberliegenden Sicherheitswand-Endplatten (21) der beiden Sicherheitswandmodule (2) befestigt ist, insbesondere an diesen angeschraubt und/oder angeschweißt ist.

11. Befestigungsvorrichtung (3), insbesondere zur Befestigung an einem Sicherheitswandmodul (2) gemäß einem der Ansprüche 1 bis 8 und besonders zur Befestigung eines Sicherheitswandsystems (1) mit wenigstens einem Sicherheitswandmodul (2) an einer Gebäudewand gemäß Anspruch 9 oder 10, aufweisend:
- einen Gehäuserahmen (23),
- wenigstens ein Verformungsplattenset (26), wobei das Verformungsplattenset (26) wenigstens zwei Verformungsplatten (22) aufweist, wobei das wenigstens eine Verformungsplattenset (26) in dem Gehäuserahmen (23) befestigt ist,
- wobei jedes Verformungsplattenset (26) ein Befestigungselement (27) aufweist, vorzugsweise einen Befestigungsbolzen (28), zum Befestigen der Verformungsplatten (22) des Verformungsplattensets (26) aneinander, wobei jede Verformungsplatte (22) nur eine einzige Montageöffnung (29), insbesondere Bohrung, aufweist, zur Aufnahme des Befestigungselements (27) und zum Befestigen der Verformungsplatten (22) aneinander, und
wobei die jeweilige Verformungsplatte (22) des Verformungsplattensets (26) wenigstens eine Verformungsstruktur aufweist zur Verformbarkeit, insbesondere plastischen Verformbarkeit, der Verformungsplatte (22) .

12. Befestigungsvorrichtung nach Anspruch 11,
**dadurch gekennzeichnet,**
**dass** der Gehäuserahmen (23) zwei Gehäuse-Endplatten (24) aufweist und zwei Verbindungsplatten (25), die zwischen den beiden Gehäuseplatten (25) angeordnet und an diesen befestigt sind, insbesondere angeschraubt und/oder angeschweißt sind,
wobei die jeweilige Gehäuse-Endplatte (24) mit einer zugeordneten Sicherheitswand-Endplatte (21) eines Sicherheitswandmoduls (2) verbindbar ausgebildet ist, insbesondere durch Verschrauben und/oder Verschweißen, und
wobei die jeweilige Gehäuse-Endplatte (24) vorzugsweise parallel zu der zugeordneten Sicherheitswand-Endplatte (21) an dieser befestigbar vorgesehen ist.

13. Befestigungsvorrichtung nach Anspruch 11 oder 12,
**dadurch gekennzeichnet,**
**dass** die Verformungsplatten (22) des wenigstens einen Verformungsplattensets (26) parallel zu den Gehäuse-Endplatten (24) in dem Gehäuserahmen (23) befestigt sind.

14. Befestigungsvorrichtung nach einem der Ansprüche 11 bis 13,
**dadurch gekennzeichnet,**
**dass** die jeweilige Verformungsplatte (22) einen vorstehenden Befestigungsabschnitt (34) aufweist, insbesondere eine vorstehende Befestigungszunge, zum Befestigen der Verformungsplatte (22) an dem Gehäuserahmen (23), wobei die wenigstens zwei Verformungsplatten (22) des Verformungsplattensets (22) mit ihrem vorstehenden Befestigungsabschnitten (34) derart abwechselnd aneinander befestigt sind, dass ihre Befestigungsabschnitte (34) in entgegengesetzt Richtungen zeigen, insbesondere zu einer Vorder- und Rückseite des Gehäuserahmens (23), wobei insbesondere die Vorder- und Rückseite des Gehäuserahmens (23) zu der Vorder- und Rückseite (8, 7) des Sicherheitswandmoduls (2) korrespondiert, wenn die Befestigungsvorrichtung (3) an dem Sicherheitswandmodul (2) befestigt ist.

15. Befestigungsvorrichtung nach einem der Ansprüche 11 bis 14,
**dadurch gekennzeichnet,**
**dass** der vorstehende Befestigungsabschnitt (34), insbesondere ein vorstehendes Ende des Befestigungsabschnitts (34), der jeweiligen Verformungsplatte (22) an einem an dem Gehäuserahmen (23) befestigten Kopplungsbauteil (36) befestigt ist, wobei das Kopplungsbauteil (36) vorzugsweise derart ausgebildet ist an einer zugeordneten Unterkonstruktion (4) einer Gehäusewand befestigbar zu sein, insbesondere durch Verschweißen und/oder Verschrauben mit der Unterkonstruktion (4),
wobei das Kopplungsbauteil (36) bevorzugt ein Flachmetall ist, insbesondere Stahlflach, das quer zu den beiden Gehäuse-Endplatten (24) verlaufend an diesen befestigt ist, und insbesondere an der Seite, vorzugsweise Rückseite, des Gehäuserahmens (23) befestigt ist, mit der der Gehäuserahmen (23) an der Unterkonstruktion (4) befestigt wird.

16. Befestigungsvorrichtung nach einem der Ansprüche 11 bis 15,
**dadurch gekennzeichnet,**
**dass** der Gehäuserahmen (23) eine Halterung aufweist, an welcher der vorstehende Befestigungsabschnitt (34) der jeweiligen Verformungsplatte (22) befestigbar ist, insbesondere durch Verschweißen und/oder Verschrauben,
wobei die Halterung vorzugsweise zwei Halteelemente, insbesondere zwei Halteplatten (38), aufweist, zwischen denen der vorstehende Befestigungsabschnitt (34) der Verformungsplatte (22) aufgenommen und befestigt ist,
wobei die Halterung an dem Gehäuserahmen (23) befestigt ist, insbesondere auf der anderen Seite, vorzugsweise Vorderseite, des Gehäuserahmens (23), die die von der Unterkonstruktion (4) abgewandt Seite ist.

17. Befestigungsvorrichtung nach einem der Ansprüche 1 bis 16,
**dadurch gekennzeichnet,**
**dass** die jeweilige Verformungsplatte (22) als Verformungsstruktur wenigstens einen oder mehrere, längliche Schlitze (47) aufweist, wobei die länglichen Schlitze (47) sich dabei vorzugsweise in entlang der Länge des Gebäuderahmens (23) und in Querrichtung eines an der Befestigungsvorrichtung befestigbaren Sicherheitswandmoduls (2) erstrecken.

18. Befestigungsvorrichtung nach einem der Ansprüche 11 bis 17,
**dadurch gekennzeichnet,**
**dass** wenigstens einer, mehrere oder alle länglichen Schlitze (47) der Verformungsstruktur der jeweiligen Verformungsplatte (22) wenigstens einen Verformungsquersteg (48) aufweisen,
wobei der Verformungsquersteg (48) insbesondere als gerader, gebogener und/oder gezackter Verformungsquersteg ausgebildet ist, und/oder
wobei der Verformungsquersteg (48) wenigstens eine zusätzlich eine Sollbruchstelle (49) aufweist zum Brechen, insbesondere definierten Brechen, bei einer Verformung, insbesondere plastischen Verformung, der Verformungsplatte (22).

19. Befestigungsvorrichtung nach einem der Ansprüche 17 oder 18,
**dadurch gekennzeichnet,**
**dass** der längliche Schlitz (47) oval, mehreckige, insbesondere rautenförmig, nutförmig und/oder gewellt ist und durch wenigstens einen Verformungsquersteg (48) in wenigstens zwei Schlitzabschnitte (50) unterteilbar ist.

20. Befestigungsvorrichtung nach einem der Ansprüche 11 bis 19,
**dadurch gekennzeichnet,**
**dass** die Verformungsplatte (22) als eine mehreckig, insbesondere quadratisch, rechteckig, rautenförmige, Platte ausgebildet ist, die mit der wenigstens einen Verformungsstruktur (48, 49) versehen ist und an einer Seite den einen vorstehende Befestigungsabschnitt (34) aufweist, welcher in Richtung der Vorder- oder Rückseite des Gehäuserahmens (23) vorsteht, wenn die Verformungsplatte (22) in dem Gehäuserahmen (23) befestigt ist.

21. Verformungsplatte (22), insbesondere einer Befestigungsvorrichtung gemäß einem der Ansprüche 11 bis 20, wobei die Verformungsplatte (22) eine einzige Montageöffnung (29) aufweist, zur Aufnahme eines Befestigungselements (27, 28), wobei die Montageöffnung (29) eine Bohrung, insbesondere kreisrunde Bohrung ist, und wobei die Verformungsplatte (22) wenigstens eine Verformungsstruktur (47, 48) aufweist zur Verformung, insbesondere plastischen Verformung, der Verformungsplatte (22) durch die wenigstens eine Verformungsstruktur (47, 48).
